# EUROPÄISCHE PATENTSCHRIFT

(11) **EP 2 367 920 B1**
(45) Veröffentlichungstag und Bekanntmachung des Hinweises auf die Patenterteilung: **09.12.2015**
(21) Anmeldenummer: 09795392.1
(22) Anmeldetag: 14.12.2009
(51) Int. Cl.: C11D 3/10, C11D 3/20, C11D 3/33

(54) **MASCHINELLES GESCHIRRSPÜLMITTEL**
AUTOMATIC DISHWASHING DETERGENT COMPOSITION
DÉTERGENT POUR LAVE-VAISSELLE

(30) Priorität: 19.12.2008 DE 102008063801
(43) Veröffentlichungstag der Anmeldung: 28.09.2011
(73) Patentinhaber: Henkel AG & Co. KGaA, 40589 Düsselsdorf (DE)
(72) Erfinder: SENDOR-MÜLLER, Dorota, 40589 Düsseldorf (DE); ZIPFEL, Johannes, 40593 Düsseldorf (DE); KESSLER, Arnd, 40789 Monheim am Rhein (DE); NITSCH, Christian, 40591 Düsseldorf (DE); MÜLLER, Sven, 47051 Duisburg (DE)
(86) Internationale Anmeldenummer: PCT/EP2009/067038
(87) Internationale Veröffentlichungsnummer: WO 2010/069905

(56) Entgegenhaltungen:
- WO-A1-96/06908
- WO-A1-2008/017620
- US-A- 4 704 233
- DATABASE WPI Week 200677 Thomson Scientific, London, GB; AN 2006-751070 XP002569404 & JP 2006 265463 A (ASAHI DENKA KOGYO KK) 5. Oktober 2006 (2006-10-05)

## Beschreibung

Die vorliegende Anmeldung beschreibt maschinelle Geschirrspülmittel, maschinelle Geschirrspülverfahren unter Einsatz dieser Geschirrspülmittel sowie die Verwendung dieser Geschirrspülmittel zur Verbesserung der Reinigungsleistung beim maschinellen Geschirrspülen.

An maschinell gespültes Geschirr werden häufig höhere Anforderungen gestellt als an manuell gespültes Geschirr. So wird auch ein auf den ersten Blick von Speiseresten völlig gereinigtes Geschirr dann als nicht einwandfrei bewertet, wenn es nach dem maschinellen Geschirrspülen noch Verfärbungen aufweist, die beispielsweise auf der Anlagerung pflanzlicher Farbstoffe auf der Geschirroberfläche beruhen.

Um fleckenloses Geschirr zu erhalten, werden in maschinellen Geschirrspülmitteln Bleichmittel eingesetzt. Zur Aktivierung dieser Bleichmittel und um beim Reinigen bei Temperaturen von 60 °C und darunter eine ver-besserte Bleichwirkung zu erreichen, enthalten maschinelle Geschirrspülmittel in der Regel weiterhin Bleichaktivatoren oder Bleichkatalysatoren, wobei sich insbesondere die Bleichkatalysatoren als besonders wirkungsvoll erwiesen haben.

Dem Einsatz dieser Bleichmittel sind aufgrund von Unverträglichkeiten mit anderen wasch- oder reinigungsaktiven Inhaltsstoffen, wie beispielsweise Enzymen, oder aufgrund von Stabilitätsproblemen bei der Lagerung Bleichmittel-haltiger Wasch- und Reinigungsmittel Grenzen gesetzt. Dies gilt insbesondere auch für flüssige Wasch- oder Reinigungsmittel.

Eine technische Möglichkeit, die Reinigungsleistung von maschinellen Geschirrspülmitteln, insbesondere Bleichmittel-freien, maschinellen Geschirrspülmitteln zu verbessern, besteht in der Erhöhung der Alkalität dieser Mittel. Als für den Reinigungs- wie für den Klarspülerfolg wesentlichen Bestandteil enthalten die für den privaten Endverbraucher vorgesehenen maschinellen Geschirrspülmittel daher Gerüststoffe. Diese Gerüststoffe erhöhen zum einen die Alkalität der Reinigungsflotte, wobei mit steigender Alkalität Fette und Öle emulgiert und verseift werden, und vermindern zum anderen durch Komplexierung der in der wässrigen Flotte enthaltenen Calciumionen die Wasserhärte der Reinigungsflotte. Als besonders wirkungsvolle Gerüststoffe haben sich die Alkalimetallphosphate erwiesen, die aus diesem Grund den Hauptbestandteil der überwiegenden Zahl kommerziell erhältlicher maschineller Geschirrspülmittel bilden.

Während die Phosphate also im Hinblick auf ihre vorteilhafte Wirkung als Bestandteil maschineller Geschirrspülmittel sehr geschätzt werden, ist ihr Einsatz unter dem Blickwinkel des Umweltschutzes jedoch nicht unproblematisch, da ein wesentlicher Teil des Phosphats über das Haushaltsabwasser in die Gewässer gelangt und insbesondere in stehenden Gewässern (Seen, Staustufen) eine bedenkliche Rolle bei deren Überdüngung spielt. Als Folge dieses auch als Eutrophierung bezeichneten Phänomens wurde die Verwendung von Pentanatriumtriphosphat in Textilwaschmitteln in etlichen Ländern, z.B. USA, Kanada, Italien, Schweden, Norwegen, durch gesetzliche Vorschriften beträchtlich reduziert u. in der Schweiz gänzlich untersagt. In Deutschland dürfen Waschmittel seit 1984 höchstens noch 20% dieses Gerüststoffes enthalten.

Als Phosphat-Ersatz- oder -austauschstoffe werden in Textilwaschmitteln neben Nitrilotriessigsäure vor allem Natriumaluminiumsilicate (Zeolithe) eingesetzt. Diese Substanzen sind jedoch für den Einsatz in maschinellen Geschirrspülmitteln aus verschiedenen Gründen nicht geeignet. Als Alternativen zu den Alkalimetallphosphaten in maschinellen Geschirrspülmitteln werden daher in der Literatur eine Reihe von Ersatzstoffen diskutiert, von denen die Citrate besonders hervorzuheben sind.

Phosphatfreie maschinelle Geschirrspülmittel, die neben einem Citrat weiterhin Carbonate, Bleichmittel und Enzyme enthalten, werden beispielsweise in den europäische Patenten EP 662 117 B1 (Henkel KGaA) und EP 692 020 B1 (Henkel KGaA) beschrieben.

Die US 4704233 (Procter & Gamble) offenbart bleichmittelfreie Waschmittel, welche EDDS und Carbonat beinhalten.

Eine weitere Alternative zu den Alkalimetallphosphaten, die als alleinige Gerüststoff vorzugsweise jedoch in Kombination mit Citraten eingesetzt wird, ist die Methylglycindiessigsäure (MGDA). MGDAhaltige maschinelle Geschirrspülmittel werden beispielsweise in dem europäischen Patent EP 906 407 B1 (Reckitt Benckiser) oder in der europäischen Patentanmeldung EP 1 113 070 A2 (Reckitt Benckiser) beschrieben.

Trotz der bisherigen Bemühungen ist es den Herstellern maschineller Geschirrspülmittel bisher nicht gelungen, Phosphatfreie maschinelle Geschirrspülmittel bereitzustellen, die hinsichtlich ihrer Reinigungs- und Klarspülleistung sowie insbesondere auch ihrer belagsinhibierenden Leistung phosphathaltigen Reinigungsmitteln vergleichbar sind oder diese gar übertreffen. Eine solche Leistungsgleichheit ist jedoch Voraussetzung für die erfolgreiche Markteinführung phosphatfreier Reinigungsmittel, da sich die überwiegende Zahl der Endverbraucher trotz breiter öffentlicher Diskussion umweltpolitischer Themen stets gegen ein ökologisch vorteilhaftes Produkt entscheiden wird, wenn dieses hinsichtlich seines Preises und/oder seiner Leistung nicht dem Marktstandard entspricht.

Eine weitere technische Möglichkeit, die Reinigungsleistung von maschinellen Geschirrspülmitteln zu verbessern, besteht im Einsatz von Bleichmitteln. Zur Aktivierung dieser Bleichmittel und um beim Reinigen bei Temperaturen von 60 °C und darunter eine verbesserte Bleichwirkung zu erreichen, enthalten maschinelle Geschirrspülmittel in der Regel weiterhin Bleichaktivatoren oder Bleichkatalysatoren, wobei sich insbesondere die Bleichkatalysatoren als besonders wirkungsvoll erwiesen haben.

Dem Einsatz dieser Bleichmittel sind aufgrund von Unverträglichkeiten mit anderen wasch- oder reinigungsaktiven Inhaltsstoffen, wie beispielsweise Enzymen, oder aufgrund von Stabilitätsproblemen bei der Lagerung Bleichmittel-haltiger Wasch- und Reinigungsmittel Grenzen gesetzt. Dies gilt insbesondere auch für flüssige Wasch- oder Reinigungsmittel.

Es stellte sich somit die Aufgabe, Phosphat- und Bleichmittel-freie maschinelle Geschirrspülmittel bereitzustellen, die sich im Hinblick auf typische bielchsensitive Verschmutzungen wie Teeverunreinigungen durch ein verbessertes Reinigungsprofil auszeichnen. Es sollten also leistungsverbesserte Reinigungsmittel sowie entsprechende Reinigungsverfahren zur Verfügung gestellt werden.

Diese Aufgabe wird durch den Zusatz von Ethylendiamindibesteinsäure zu einer Carbonat-haltigen Reinigungsmittelrezeptur auf Citratbasis gelöst. Phosphat-freie maschinelle Geschirrspülmittel, die als Komplexierungsmittel Ethylendiamindibersteinsäure enthalten, werden beispielsweise in der internationalen Patentanmeldung WO 2006/029806 A1 (BASF) beschrieben.

Ein erster Gegenstand der vorliegenden Anmeldung ist daher ein niederalkalisches, Phosphat- und Bleichmittel-freies maschinelles Geschirrspülmittel, enthaltend:
a) 5 bis 60 Gew.-% Citrat
b) (Hydrogen)carbonat
c) 2 bis 40 Gew.-% Ethylendiamindibernsteinsäure
dadurch gekennzeichnet, dass das Gewichtsverhältnis der Komponenten b) und c) zwischen 1:5 und 10:1 beträgt und dass das maschinelle Geschirrspülmittel, bezogen auf sein Gesamtgewicht, 2 bis 20 Gew.-% anionisches Copolymer, umfassend
i) ein oder mehrfach ungesättigte Monomere aus der Gruppe der Carbonsäuren
ii) ein oder mehrfach ungesättigte Monomere aus der Gruppe der Sulfonsäuren
iii) optional weitere ionische oder nichtionische Monomere enthält.

Die erfindungsgemäßen maschinellen Geschirrspülmittel sind niederalkalisch. Bevorzugte erfindungsgemäße maschinelle Geschirrspülmittel sind dadurch gekennzeichnet, dass das maschinelle Geschirrspülmittel einen pH-Wert (10%-ige Lösung; 20°C) zwischen 9 und 11,5, vorzugsweise zwischen 9,6 und 11,6 aufweist.

Ein erster wesentlicher Bestandteil erfindungsgemäßer Mittel ist das Citrat. Die Bezeichnung "Citrat" umfasst dabei ebenso die Citronensäure wie auch deren Salze, insbesondere deren Alkalimetallsalze. Besonders bevorzugte erfindungsgemäße maschinelle Geschirrspülmittel enthalten, bezogen auf ihr Gesamtgewicht, 5 bis 50 Gew.-%, vorzugsweise 5 bis 40 Gew.-% und insbesondere 5 bis 30 Gew.-% Citrat.

Die erfindungsgemäßen maschinellen Geschirrspülmittel enthalten neben den Citraten als zusätzliche Gerüststoffe Carbonate und/oder Hydrogencarbonate. Die Gruppe der Carbonate und Hydrogencarbonate wird im Rahmen dieser Anmeldung durch die Bezeichnung (Hydrogen)carbonat zusammengefasst.

Besonders bevorzugt ist der Einsatz (Hydrogen)carbonat(en), vorzugsweise Alkali(hydrogen)carbonat(en), besonders bevorzugt Natrium(hydrogen)carbonat oder Kalium(hydrogen)carbonat in Mengen 2,0 bis 50 Gew.-%, vorzugsweise 4,0 bis 45 Gew.-% und insbesondere 8,0 bis 40 Gew.-% bezogen auf das Gesamtgewicht des maschinellen Geschirrspülmittels.

Als dritten wesentlichen Bestandteil enthalten die erfindungsgemäßen maschinellen Geschirrspülmittel Ethylendiamindibernsteinsäure (EDDS), wobei bevorzugte maschinelle Geschirrspülmittel, dadurch gekennzeichnet, dass das maschinelle Geschirrspülmittel, bezogen auf sein Gesamtgewicht, 3,0 bis 35 Gew.-%, vorzugsweise 4,0 bis 30 Gew.-% und insbesondere 8,0 bis 25 Gew.-% Ethylendiamindibernsteinsäure enthält.

Die Bezeichnung "Ethylendiamindibernsteinsäure" (EDDS) umfasst neben den freien Säuren auch deren Salze, beispielsweise deren Natrium- oder Kaliumsalze. Bezüglich des in den erfindungsgemäßen Mitteln eingesetzten Gewichtsanteils der Ethylendiamindibernsteinsäure ist bei Einsatz des Säuresalzes auf den Gewichtsanteil der freien Säure abzustellen, das heißt, vom Gewichtsanteil des Salzes auf den Gewichtsanteil der Säure umzurechnen.

In Bezug auf die Steigerung der Teereinigungsleistung erfindungsgemäßer maschineller Geschirrspülmittel hat das Gewichtsverhältnis der in diesen Mitteln eingesetzten Bestandteile (Hydrogen)carbonat b) und Ethylendiamindibernsteinsäure c) als wesentlich erwiesen. Durch die Einhaltung spezifischer Gewichtsverhältnisse kann die Teereinigungsleistung der erfindungsgemäßen maschinellen Geschirrspülmittel verbessert werden, wobei sich Gewichtsverhältnisse der Komponenten (Hydrogen)carbonat b) und Ethylendiamindibernsteinsäure c) zwischen 3:5 und 8:1, vorzugsweise zwischen 1:1 und 6:1 und insbesondere zwischen 1:1 und 4:1, als besonders vorteilhaft erwiesen haben.

Einige weitere beispielhafte Rezepturen für maschinelle Geschirrspülmittel können der nachfolgenden Tabelle entnommen werden (nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphat | -- * | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 * "--"bedeuten in dieser, wie in allen nachfolgenden Tabellen: die Rezeptur ist frei von diesem Bestandteil | | | | |

Überraschenderweise wurde festgestellt, dass sich die Teerreinigungsleistung erfindungsgemäßer maschineller Geschirrspülmittel durch den Zusatz Sulfonsäuregruppen-haltiger Polymere verbessern lässt. Bevorzugte maschinelle Geschirrspülmittel sind daher dadurch gekennzeichnet, dass sie, bezogen auf ihr Gesamtgewicht, 2,0 bis 20 Gew.-%, vorzugsweise 2,5 bis 15 Gew.-% und insbesondere 2,5 bis 10 Gew.-% anionisches Copolymer, umfassend i) ein oder mehrfach ungesättigte Monomere aus der Gruppe der Carbonsäuren ii) ein oder mehrfach ungesättigte Monomere aus der Gruppe der Sulfonsäuren iii) optional weitere ionische oder nichtionische Monomere enthalten.

Als ungesättigte Carbonsäure(n) wird/werden mit besonderem Vorzug ungesättigte Carbonsäuren der Formel R¹(R²)C=C(R³)COOH eingesetzt, in der R¹ bis R³ unabhängig voneinander für-H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste wie vorstehend definiert oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist.

Besonders bevorzugte ungesättigte Carbonsäuren sind Acrylsäure, Methacrylsäure, Ethacrylsäure, α-Chloroacrylsäure, α-Cyanoacrylsäure, Crotonsäure, α-Phenyl-Acrylsäure, Maleinsäure, Maleinsäureanhydrid, Fumarsäure, Itaconsäure, Citraconsäure, Methylenmalonsäure, Sorbinsäure, Zimtsäure oder deren Mischungen. Einsetzbar sind selbstverständlich auch die ungesättigten Dicarbonsäuren.

Bei den Sulfonsäuregruppen-haltigen Monomeren sind solche der Formel

R⁵(R⁶)C=C(R⁷)-X-SO₃H

bevorzugt, in der R⁵ bis R⁷ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit - NH₂, -OH oder -COOH substituierte Alkyl- oder Alkenylreste oder für -COOH oder -COOR⁴ steht, wobei R⁴ ein gesättigter oder ungesättigter, geradkettigter oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und - C(O)-NH-CH(CH₂CH₃)-.

Unter diesen Monomeren bevorzugt sind solche der Formeln

H₂C=CH-X-SO₃H

H₂C=C(CH₃)-X-SO₃H

HO₃S-X-(R⁶)C=C(R⁷)-X-SO₃H,

in denen R⁶ und R⁷ unabhängig voneinander ausgewählt sind aus -H, -CH₃, - CH₂CH₃, -CH₂CH₂CH₃, -CH(CH₃)₂ und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂- und - C(O)-NH-CH(CH₂CH₃)-.

Besonders bevorzugte Sulfonsäuregruppen-haltige Monomere sind dabei 1-Acrylamido-1-propansulfonsäure, 2-Acrylamido-2-propansulfonsäure, 2-Acrylamido-2-methyl-1-propansulfonsäure, 2-Methacrylamido-2-methyl-1-propansulfonsäure, 3-Methacrylamido-2-hydroxy-propansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen1-sulfonsäure, Styrolsulfonsäure, Vinylsulfonsäure, 3-Sulfopropylacrylat, 3-Sulfopropylmethacrylat, Sulfomethacrylamid, Sulfomethylmethacrylamid sowie Mischungen der genannten Säuren oder deren wasserlösliche Salze.

In den Polymeren können die Sulfonsäuregruppen ganz oder teilweise in neutralisierter Form vorliegen, d.h. dass das acide Wasserstoffatom der Sulfonsäuregruppe in einigen oder allen Sulfonsäuregruppen gegen Metallionen, vorzugsweise Alkalimetallionen und insbesondere gegen Natriumionen, ausgetauscht sein kann. Der Einsatz von teil- oder vollneutralisierten sulfonsäuregruppenhaltigen Copolymeren ist erfindungsgemäß bevorzugt.

Die Monomerenverteilung der erfindungsgemäß bevorzugt eingesetzten polymeren Sulfonate beträgt bei Copolymeren, die nur Monomere aus den Gruppen der ungesättigten Carbonsäuren i) und der ungesättigten Sulfonsäuren ii) enthalten, vorzugsweise jeweils 5 bis 95 Gew.-% i) bzw. ii), besonders bevorzugt 50 bis 90 Gew.-% Monomer aus der Gruppe ii) und 10 bis 50 Gew.-% Monomer aus der Gruppe i), jeweils bezogen auf das Polymer.

Die Molmasse der erfindungsgemäß bevorzugt eingesetzten Sulfo-Copolymere kann variiert werden, um die Eigenschaften der Polymere dem gewünschten Verwendungszweck anzupassen. Bevorzugte maschinelle Geschirrspülmittel sind dadurch gekennzeichnet, dass die Copolymere Molmassen von 2000 bis 200.000 gmol⁻¹, vorzugsweise von 4000 bis 25.000 gmol⁻¹ und insbesondere von 5000 bis 15.000 gmol⁻¹ aufweisen.

In einer weiteren bevorzugten Ausführungsform umfassen die polymeren Sulfonate neben Carboxylgruppen-haltigem Monomer und Sulfonsäuregruppen-haltigen Monomer weiterhin wenigstens ein nichtionisches, vorzugsweise hydrophobes Monomer. Durch den Einsatz dieser hydrophob modifizierten Polymere konnte insbesondere die Klarspülleistung erfindungsgemäßer maschineller Geschirrspülmittel verbessert werden.

Als nichtionische Monomere werden vorzugsweise Monomere der allgemeinen Formel R¹(R²)C=C(R³)-X-R⁴ eingesetzt, in der R¹ bis R³ unabhängig voneinander für -H, -CH₃ oder -C₂H₅ steht, X für eine optional vorhandene Spacergruppe steht, die ausgewählt ist aus -CH₂-, -C(O)O- und -C(O)-NH-, und R⁴ für einen geradkettigen oder verzweigten gesättigten Alkylrest mit 2 bis 22 Kohlenstoffatomen oder für einen ungesättigten, vorzugsweise aromatischen Rest mit 6 bis 22 Kohlenstoffatomen steht.

Besonders bevorzugte nichtionische Monomere sind Buten, Isobuten, Penten, 3-Methylbuten, 2-Methylbuten, Cyclopenten, Hexen, Hexen-1, 2-Methlypenten-1, 3-Methlypenten-1, Cyclohexen, Methylcyclopenten, Cyclohepten, Methylcyclohexen, 2,4,4-Trimethylpenten-1, 2,4,4-Trimethylpenten-2, 2,3-Dimethylhexen-1, 2,4-Dimethylhexen-1, 2,5-Dimethlyhexen-1, 3,5-Dimethylhexen-1, 4,4-Dimehtylhexan-1, Ethylcyclohexyn, 1-Octen, α-Olefone mit 10 oder mehr Kohlenstoffatomen wie beispielsweise 1-Decen, 1-Dodecen, 1-Hexadecen, 1-Oktadecen und C22-α-Olefin, 2-Styrol, α-Methylstyrol, 3-Methylstyrol, 4-Propylstryol, 4-Cyclohexylstyrol, 4-Dodecylstyrol, 2-Ethyl-4-Benzylstyrol, 1-Vinylnaphthalin, 2,Vinylnaphthalin, Acrylsäuremethylester, Acrylsäureethylester, Acrylsäurepropylester, Acrylsäurebutylester, Acrylsäurepentylester, Acrylsäurehexylester, Methacrylsäuremethylester, N-(Methyl)acrylamid, Acrylsäure-2-Ethylhexylester, Methacrylsäure-2-Ethylhexylester, *N*-(2-Ethylhexyl)acrylamid, Acrylsäureoctylester, Methacrylsäureoctylester, *N-*(Octyl)acrylamid, Acrylsäurelaurylester, Methacrylsäurelaurylester, *N*-(Lauryl)acrylamid, Acrylsäurestearylester, Methacrylsäureestearylester, *N*-(Stearyl)acrylamid, Acrylsäurebehenylester, Methacrylsäurebehenylester und *N*-(Behenyl)acrylamid oder deren Mischungen.

Einige weitere beispielhafte Rezepturen für bevorzugte erfindungsgemäße maschinelle Geschirrspülmittel können der nachfolgenden Tabelle entnommen werden:

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Sulfocopolymer | 2 bis 20 | 2,0 bis 20 | 2,0 bis 20 | 2,5 bis 15 |
| Phosphat | -- | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

Neben den zuvor beschriebenen Gerüststoffen enthalten die erfindungsgemäßen Mittel vorzugsweise weiterhin mindestens einen organischen Cobuilder. Als organische Cobuilder sind insbesondere Polycarboxylate / Polycarbonsäuren, Dextrine und Phosphonate zu nennen. Diese Stoffklassen werden nachfolgend beschrieben.

Brauchbare organische Gerüstsubstanzen sind beispielsweise die in Form der freien Säure und/oder ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Die freien Säuren besitzen neben ihrer Builderwirkung typischerweise auch die Eigenschaft einer Säuerungskomponente und dienen somit auch zur Einstellung eines niedrigeren und milderen pH-Wertes von Wasch- oder Reinigungsmitteln. Insbesondere sind hierbei Bernsteinsäure, Glutarsäure, Adipinsäure, Gluconsäure und beliebige Mischungen aus diesen zu nennen.

Bevorzugte erfindungsgemäße maschinelle Geschirrspülmittel enthalten weniger als 1 Gew.-%, vorzugsweise weniger als 0,5 Gew.-% und insbesondere weniger als 0,1 Gew.-%

Methylglycindiessigäure (MGDA) oder deren Salze. Ganz besonders bevorzugte erfindungsgemäße maschinelle Geschirrspülmittel sind frei von Methylglycindiessigäure oder deren Salzen.

Die komplexbildenden Phosphonate umfassen neben der 1-Hydroxyethan-1,1-diphosphonsäure eine Reihe unterschiedlicher Verbindungen wie beispielsweise Diethylentriaminpenta(methylenphosphonsäure) (DTPMP). In dieser Anmeldung bevorzugt sind insbesondere Hydroxyalkan- bzw. Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH 9) reagiert. Als Aminoalkanphosphonate kommen vorzugsweise Ethylendiamintetramethylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z. B. als Hexanatriumsalz der EDTMP bzw. als Hepta- und Octa-Natriumsalz der DTPMP, eingesetzt. Als Builder wird dabei aus der Klasse der Phosphonate bevorzugt HEDP verwendet. Die Aminoalkanphosphonate besitzen zudem ein ausgeprägtes Schwermetallbindevermögen. Dementsprechend kann es, insbesondere wenn die Mittel auch Bleiche enthalten, bevorzugt sein, Aminoalkanphosphonate, insbesondere DTPMP, einzusetzen, oder Mischungen aus den genannten Phosphonaten zu verwenden.

Ein im Rahmen dieser Anmeldung bevorzugtes maschinelles Geschirrspülmittel enthält ein oder mehrere Phosphonat(e) aus der Gruppe
a) Aminotrimethylenphosphonsäure (ATMP) und/oder deren Salze;
b) Ethylendiamintetra(methylenphosphonsäure) (EDTMP) und/oder deren Salze;
c) Diethylentriaminpenta(methylenphosphonsäure) (DTPMP) und/oder deren Salze;
d) 1-Hydroxyethan-1,1-diphosphonsäure (HEDP) und/oder deren Salze;
e) 2-Phosphonobutan-1,2,4-tricarbonsäure (PBTC) und/oder deren Salze;
f) Hexamethylendiamintetra(methylenphosphonsäure) (HDTMP) und/oder deren Salze;
g) Nitrilotri(methylenphosphonsäure) (NTMP) und/oder deren Salze.

Besonders bevorzugt werden maschinelle Geschirrspülmittel, welche als Phosphonate 1-Hydroxyethan-1,1-diphosphonsäure (HEDP) oder Diethylentriaminpenta(methylenphosphonsäure) (DTPMP) enthalten.

Selbstverständlich können die erfindungsgemäßen maschinellen Geschirrspülmittel zwei oder mehr unterschiedliche Phosphonate enthalten.

Der Gewichtsanteil der Phosphonate am Gesamtgewicht erfindungsgemäßer maschineller Geschirrspülmittel beträgt vorzugsweise 1 bis 8 Gew.-%, vorzugsweise 1,2 bis 6 Gew.-% und insbesondere 1,5 bis 4 Gew.-%.

Einige weitere beispielhafte Rezepturen für bevorzugte erfindungsgemäße maschinelle Geschirrspülmittel können den nachfolgenden Tabellen entnommen werden (Rezepturen 1 bis 4 nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 0 bis 20 | 0 bis 20 | 0 bis 20 | 0 bis 20 |
| Phosphat | -- | -- | -- | -- |
| Bleichmittel | -- | -- | -- | -- |
| Misc | Add 100 | Add 100 | Add 100 | Add 100 |
| | | | | |

| Inhaltsstoff | Rezeptur 5 [Gew.-%] | Rezeptur 6 [Gew.-%] | Rezeptur 7 [Gew.-%] | Rezeptur 8 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 2 bis 20 | 2,0 bis 20 | 2,0 bis 20 | 2,5 bis 15 |
| Phosphat | -- | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

Zur Erhöhung bzw. Einstellung der Alkalität enthalten bevorzugte erfindungsgemäße maschinelle Geschirrspülmittel Alkalimetallhydroxid(e). Die Alkalimetallhydroxide werden in den Reinigungsmitteln vorzugsweise in Mengen unterhalb 12 Gew.-%, bevorzugt zwischen 2 und 10 Gew.-% und insbesondere zwischen 3 und 8 Gew.-%, jeweils bezogen auf das Gesamtgewicht des Reinigungsmittels, eingesetzt.

Bevorzugte erfindungsgemäße maschinelle Geschirrspülmittel enthalten weniger als 2 Gew.-%, vorzugsweise weniger als 1 Gew.-% und insbesondere weniger als 0,5 Gew.-% Silikat. Ganz besonders bevorzugte erfindungsgemäße maschinelle Geschirrspülmittel sind Silikat-frei.

Als weiteren Bestandteil können erfindungsgemäße Geschirrspülmittel Enzym(e) enthalten. Hierzu gehören insbesondere Proteasen, Amylasen, Lipasen, Hemicellulasen, Cellulasen, Perhydrolasen oder Oxidoreduktasen, sowie vorzugsweise deren Gemische. Diese Enzyme sind im Prinzip natürlichen Ursprungs; ausgehend von den natürlichen Molekülen stehen für den Einsatz in Wasch- oder Reinigungsmitteln verbesserte Varianten zur Verfügung, die entsprechend bevorzugt eingesetzt werden. Wasch- oder Reinigungsmittel enthalten Enzyme vorzugsweise in Gesamtmengen von 1 x 10⁻⁶ bis 5 Gew.-% bezogen auf aktives Protein. Die Proteinkonzentration kann mit Hilfe bekannter Methoden, zum Beispiel dem BCA-Verfahren oder dem Biuret-Verfahren bestimmt werden.

Unter den Proteasen sind solche vom Subtilisin-Typ bevorzugt. Beispiele hierfür sind die Subtilisine BPN' und Carlsberg sowie deren weiterentwickelte Formen, die Protease PB92, die Subtilisine 147 und 309, die Alkalische Protease aus *Bacillus lentus,* Subtilisin DY und die den Subtilasen, nicht mehr jedoch den Subtilisinen im engeren Sinne zuzuordnenden Enzyme Thermitase, Proteinase K und die Proteasen TW3 und TW7.

Beispiele für erfindungsgemäß einsetzbare Amylasen sind die α-Amylasen aus *Bacillus licheniformis,* aus *B. amyloliquefaciens,* aus *B*. *stearothermophilus,* aus *Aspergillus niger* und *A. oryzae* sowie die für den Einsatz in Wasch- und Reinigungsmitteln verbesserten Weiterentwicklungen der vorgenannten Amylasen. Desweiteren sind für diesen Zweck die α-Amylase aus *Bacillus sp.* A 7-7 (DSM 12368) und die Cyclodextrin-Glucanotransferase (CGTase) aus *B. agaradherens* (DSM 9948) hervorzuheben.

Erfindungsgemäß einsetzbar sind weiterhin Lipasen oder Cutinasen, insbesondere wegen ihrer Triglycerid-spaltenden Aktivitäten, aber auch, um aus geeigneten Vorstufen *in situ* Persäuren zu erzeugen. Hierzu gehören beispielsweise die ursprünglich aus *Humicola lanuginosa (Thermomyces lanuginosus*) erhältlichen, beziehungsweise weiterentwickelten Lipasen, insbesondere solche mit dem Aminosäureaustausch D96L.

Weiterhin können Enzyme eingesetzt werden, die unter dem Begriff Hemicellulasen zusammengefaßt werden. Hierzu gehören beispielsweise Mannanasen, Xanthanlyasen, Pektinlyasen (=Pektinasen), Pektinesterasen, Pektatlyasen, Xyloglucanasen (=Xylanasen), Pullulanasen und β-Glucanasen.

Zur Erhöhung der bleichenden Wirkung können erfindungsgemäß Oxidoreduktasen, beispielsweise Oxidasen, Oxygenasen, Katalasen, Peroxidasen, wie Halo-, Chloro-, Bromo-, Lignin-, Glucose- oder Mangan-peroxidasen, Dioxygenasen oder Laccasen (Phenoloxidasen, Polyphenoloxidasen) eingesetzt werden.

Vorteilhafterweise werden zusätzlich vorzugsweise organische, besonders bevorzugt aromatische, mit den Enzymen wechselwirkende Verbindungen zugegeben, um die Aktivität der betreffenden Oxidoreduktasen zu verstärken (Enhancer) oder um bei stark unterschiedlichen Redoxpotentialen zwischen den oxidierenden Enzymen und den Anschmutzungen den Elektronenfluss zu gewährleisten (Mediatoren).

Ein Protein und/oder Enzym kann besonders während der Lagerung gegen Schädigungen wie beispielsweise Inaktivierung, Denaturierung oder Zerfall etwa durch physikalische Einflüsse, Oxidation oder proteolytische Spaltung geschützt werden. Bei mikrobieller Gewinnung der Proteine und/oder Enzyme ist eine Inhibierung der Proteolyse besonders bevorzugt, insbesondere wenn auch die Mittel Proteasen enthalten. Wasch- oder Reinigungsmittel können zu diesem Zweck Stabilisatoren enthalten; die Bereitstellung derartiger Mittel stellt eine bevorzugte Ausführungsform der vorliegenden Erfindung dar.

Wasch- oder reinigungsaktive Proteasen und Amylasen werden in der Regel nicht in Form des reinen Proteins sondern vielmehr in Form stabilisierter, lager- und transportfähiger Zubereitungen bereitgestellt. Zu diesen vorkonfektionierten Zubereitungen zählen beispielsweise die durch Granulation, Extrusion oder Lyophilisierung erhaltenen festen Präparationen oder, insbesondere bei flüssigen oder gelförmigen Mitteln, Lösungen der Enzyme, vorteilhafterweise möglichst konzentriert, wasserarm und/oder mit Stabilisatoren oder weiteren Hilfsmitteln versetzt.

Alternativ können die Enzyme sowohl für die feste als auch für die flüssige Darreichungsform verkapselt werden, beispielsweise durch Sprühtrocknung oder Extrusion der Enzymlösung zusammen mit einem vorzugsweise natürlichen Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht.

Vorteilhafterweise sind derartige Granulate, beispielsweise durch Aufbringen polymerer Filmbildner, staubarm und aufgrund der Beschichtung lagerstabil.

Weiterhin ist es möglich, zwei oder mehrere Enzyme zusammen zu konfektionieren, so dass ein einzelnes Granulat mehrere Enzymaktivitäten aufweist.

Ein bevorzugtes erfindungsgemäßes maschinelles Geschirrspülmittel ist dadurch gekennzeichnet, dass das Geschirrspülmittel, bezogen auf sein Gesamtgewicht, Enzymzubereitung in Mengen von 0,1 bis 12 Gew.-%, vorzugsweise von 0,2 bis 10 Gew.-% und insbesondere von 0,5 bis 8 Gew.-% enthält.

Wie aus der vorherigen Ausführungen ersichtlich, bildet das Enzym-Protein nur einen Bruchteil des Gesamtgewichts üblicher Enzym-Zubereitungen, Erfindungsgemäß bevorzugt eingesetzte Protease- und Amylase-Zubereiturigen enthalten zwischen 0,1 und 40 Gew.-%, bevorzugt zwischen 0,2 und 30 Gew.-%, besonders bevorzugt zwischen 0,4 und 20 Gew.-% und insbesondere zwischen 0,8 und 10 Gew.-% des Enzymproteins.

Einige weitere beispielhafte Rezepturen für bevorzugte erfindungsgemäße maschinelle Geschirrspülmittel können den nachfolgenden Tabellen entnommen werden (Rezepturen 1-4 nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hyd rogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 0 bis 8 | 0 bis 8 | 0 bis 8 | 0 bis 8 |
| Sulfocopolymer | 0 bis 20 | 0 bis 20 | 0 bis 20 | 0 bis 20 |
| Enzym-Zubereltung(en) | 0,1 bis 12 | 0,2 bis 10 | 0,2 bis 10 | 0,5 bis 8 |
| Phosphat | -- | -- | -- | -- |
| Bleichmittel | -- | -- | -- | -- |
| Misc | Add 100 | Add 100 | Add 100 | Add 100 |
| | | | | |

| Inhaltsstoff | Rezeptur 5 [Gew.-%] | Rezeptur 6 [Gew.-%] | Rezeptur 7 [Gew.-%] | Rezeptur 8 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 2 bis 20 | 2,0 bis 20 | 2,0 bis 20 | 2,5 bis 15 |
| Enzym-Zubereitung(en) | 0,1 bis 12 | 0,2 bis 10 | 0,2 bis 10 | 0,5 bis 8 |
| Phosphat | -- | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhaltnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

Neben den zuvor beschriebenen Inhaltsstoffen können die erfindungsgemäßen Mittel weitere wasch- oder reinigungsaktive Substanzen, vorzugsweise aus der Gruppe der Tenside, Enzyme, organischen Lösungsmittel, der Glaskorrosionsinhibitoren, Korrosionsinhibitoren, Duftstoffe und Parfümträger enthalten. Diese bevorzugten Inhaltsstoffe werden in der Folge näher beschrieben.

Als nichtionische Tenside können grundsätzlich alle dem Fachmann bekannten nichtionischen Tenside eingesetzt werden. Als nichtionische Tenside eignen sich beispielsweise Alkylglykoside der allgemeinen Formel RO(G)ₓ, in der R einem primären geradkettigen oder methylverzweigten, insbesondere in 2-Stellung methylverzweigten aliphatischen Rest mit 8 bis 22, vorzugsweise 12 bis 18 C-Atomen entspricht und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Eine weitere Klasse bevorzugt eingesetzter nichtionischer Tenside, die entweder als alleiniges nichtionisches Tensid oder in Kombination mit anderen nichtionischen Tensiden eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette.

Als bevorzugte Tenside werden schwachschäumende nichtionische Tenside eingesetzt. Mit besonderem Vorzug enthalten Wasch- oder Reinigungsmittel, insbesondere Reinigungsmittel für das maschinelle Geschirrspülen, nichtionische Tenside aus der Gruppe der alkoxylierten Alkohole. Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 Mol EO pro Mol Alkohol bevorzugt. Zu den bevorzugten ethoxylierten Alkoholen gehören beispielsweise C₁₂₋₁₄-Alkohole mit 3 EO oder 4 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 5 EO. Die angegebenen Ethoxylierungsgrade stellen statistische Mittelwerte dar, die für ein spezielles Produkt einer ganzen oder einer gebrochenen Zahl entsprechen können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO.

Mit besonderem Vorzug werden daher ethoxylierte Niotenside, die aus C₆₋₂₀-Monohydroxyalkanolen oder C₆₋₂₀-Alkylphenolen oder C₁₆₋₂₀-Fettalkoholen und mehr als 12 Mol, vorzugsweise mehr als 15 Mol und insbesondere mehr als 20 Mol Ethylenoxid pro Mol Alkohol gewonnen wurden, eingesetzt. Ein besonders bevorzugtes Niotensid wird aus einem geradkettigen Fettalkohol mit 16 bis 20 Kohlenstoffatomen (C₁₆₋₂ₒ-Alkohol), vorzugsweise einem C₁₈-Alkohol und mindestens 12 Mol, vorzugsweise mindestens 15 Mol und insbesondere mindestens 20 Mol Ethylenoxid gewonnen. Hierunter sind die sogenannten "narrow range ethoxylates" besonders bevorzugt.

Insbesondere bevorzugt sind nichtionische Tenside, die einen Schmelzpunkt oberhalb Raumtemperatur aufweisen. Nichtionische(s) Tensid(e) mit einem Schmelzpunkt oberhalb von 20°C, vorzugsweise oberhalb von 25°C, besonders bevorzugt zwischen 25 und 60°C und insbesondere zwischen 26,6 und 43,3°C, ist/sind besonders bevorzugt.

Niotenside aus der Gruppe der alkoxylierten Alkohole, besonders bevorzugt aus der Gruppe der gemischt alkoxylierten Alkohole und insbesondere aus der Gruppe der EO-AO-EO-Niotenside, werden ebenfalls mit besonderem Vorzug eingesetzt.

Das bei Raumtemperatur feste Niotensid besitzt vorzugsweise Propylenoxideinheiten im Molekül. Vorzugsweise machen solche PO-Einheiten bis zu 25 Gew.-%, besonders bevorzugt bis zu 20 Gew.-% und insbesondere bis zu 15 Gew.-% der gesamten Molmasse des nichtionischen Tensids aus. Besonders bevorzugte nichtionische Tenside sind ethoxylierte Monohydroxyalkanole oder Alkylphenole, die zusätzlich Polyoxyethylen-Polyoxypropylen Blockcopolymereinheiten aufweisen. Der Alkohol- bzw. Alkylphenolanteil solcher Niotensidmoleküle macht dabei vorzugsweise mehr als 30 Gew.-%, besonders bevorzugt mehr als 50 Gew.-% und insbesondere mehr als 70 Gew.-% der gesamten Molmasse solcher Niotenside aus. Bevorzugte Mittel sind dadurch gekennzeichnet, dass sie ethoxylierte und propoxylierte Niotenside enthalten, bei denen die Propylenoxideinheiten im Molekül bis zu 25 Gew.-%, bevorzugt bis zu 20 Gew.-% und insbesondere bis zu 15 Gew.-% der gesamten Molmasse des nichtionischen Tensids ausmachen.

Bevorzugt einzusetzende Tenside stammen aus den Gruppen der alkoxylierten Niotenside, insbesondere der ethoxylierten primären Alkohole und Mischungen dieser Tenside mit strukturell komplizierter aufgebauten Tensiden wie Polyoxypropylen/Polyoxyethylen/Polyoxypropylen ((PO/EO/PO)-Tenside). Solche (PO/EO/PO)-Niotenside zeichnen sich darüber hinaus durch gute Schaumkontrolle aus.

Weitere besonders bevorzugt einzusetzende Niotenside mit Schmelzpunkten oberhalb Raumtemperatur enthalten 40 bis 70% eines Polyoxypropylen/Polyoxyethylen/Polyoxypropylen-Blockpolymerblends, der 75 Gew.-% eines umgekehrten Block-Copolymers von Polyoxyethylen und Polyoxypropylen mit 17 Mol Ethylenoxid und 44 Mol Propylenoxid und 25 Gew.-% eines Block-Copolymers von Polyoxyethylen und Polyoxypropylen, initiiert mit Trimethylolpropan und enthaltend 24 Mol Ethylenoxid und 99 Mol Propylenoxid pro Mol Trimethylolpropan, enthält.

Als besonders bevorzugte Niotenside haben sich im Rahmen der vorliegenden Erfindung schwachschäumende Niotenside erwiesen, welche alternierende Ethylenoxid- und Alkylenoxideinheiten aufweisen. Unter diesen sind wiederum Tenside mit EO-AO-EO-AO-Blöcken bevorzugt, wobei jeweils eine bis zehn EO- bzw. AO-Gruppen aneinander gebunden sind, bevor ein Block aus den jeweils anderen Gruppen folgt. Hier sind nichtionische Tenside der allgemeinen Formel bevorzugt, in der R¹ für einen geradkettigen oder verzweigten, gesättigten oder ein- bzw. mehrfach ungesättigten C₆₋₂₄-Alkyl- oder -Alkenylrest steht; jede Gruppe R² bzw. R³ unabhängig voneinander ausgewählt ist aus -CH₃, -CH₂CH₃, -CH₂CH₂-CH₃, CH(CH₃)₂ und die Indizes w, x, y, z unabhängig voneinander für ganze Zahlen von 1 bis 6 stehen.

Die bevorzugten Niotenside der vorstehenden Formel lassen sich durch bekannte Methoden aus den entsprechenden Alkoholen R¹-OH und Ethylen- bzw. Alkylenoxid herstellen. Der Rest R¹ in der vorstehenden Formel kann je nach Herkunft des Alkohols variieren. Werden native Quellen genutzt, weist der Rest R¹ eine gerade Anzahl von Kohlenstoffatomen auf und ist in der Regel unverzweigt, wobei die linearen Reste aus Alkoholen nativen Ursprungs mit 12 bis 18 C-Atomen, z.B. aus Kokos-, Palm-, Talgfett- oder Oleylalkohol, bevorzugt sind. Aus synthetischen Quellen zugängliche Alkohole sind beispielsweise die Guerbetalkohole oder in 2-Stellung methylverzweigte bzw. lineare und methylverzweigte Reste im Gemisch, so wie sie üblicherweise in Oxoalkoholresten vorliegen. Unabhängig von der Art des zur Herstellung der in den Mitteln enthaltenen Niotenside eingesetzten Alkohols sind Niotenside bevorzugt, bei denen R¹ in der vorstehenden Formel für einen Alkylrest mit 6 bis 24, vorzugsweise 8 bis 20, besonders bevorzugt 9 bis 15 und insbesondere 9 bis 11 Kohlenstoffatomen steht.

Als Alkylenoxideinheit, die alternierend zur Ethylenoxideinheit in den bevorzugten Niotensiden enthalten ist, kommt neben Propylenoxid insbesondere Butylenoxid in Betracht. Aber auch weitere Alkylenoxide, bei denen R² bzw. R³ unabhängig voneinander ausgewählt sind aus -CH₂CH₂-CH₃ bzw.-CH(CH₃)₂ sind geeignet. Bevorzugt werden Niotenside der vorstehenden Formel eingesetzt, bei denen R² bzw. R³ für einen Rest -CH₃, w und x unabhängig voneinander für Werte von 3 oder 4 und y und z unabhängig voneinander für Werte von 1 oder 2 stehen.

Zusammenfassend sind insbesondere nichtionische Tenside bevorzugt, die einen C₉₋₁₅-Alkylrest mit 1 bis 4 Ethylenoxideinheiten, gefolgt von 1 bis 4 Propylenoxideinheiten, gefolgt von 1 bis 4 Ethylenoxideinheiten, gefolgt von1 bis 4 Propylenoxideinheiten aufweisen. Diese Tenside weisen in wässriger Lösung die erforderliche niedrige Viskosität auf und sind erfindungsgemäß mit besonderem Vorzug einsetzbar.

Tenside der allgemeinen Formel R¹-CH(OH)CH₂O-(AO)_{w}-(A'O)ₓ-(A"O)_{y}-(A"'O)_{z}-R², in der R¹ und R² unabhängig voneinander für einen geradkettigen oder verzweigten, gesättigten oder ein- bzw. mehrfach ungesättigten C₂₋₄₀-Alkyl- oder -Alkenylrest steht; A, A', A" und A"' unabhängig voneinander für einen Rest aus der Gruppe -CH₂CH₂, -CH₂CH₂-CH₂, -CH₂-CH(CH₃), -CH₂-CH₂-CH₂-CH₂, -CH₂-CH(CH₃)-CH₂-, -CH₂-CH(CH₂-CH₃) steht; und w, x, y und z für Werte zwischen 0,5 und 90 stehen, wobei x, y und/oder z auch 0 sein können sind erfindungsgemäß bevorzugt.

Bevorzugt werden insbesondere solche endgruppenverschlossene poly(oxyalkylierten) Niotenside, die, gemäß der Formel R¹O[CH₂CH₂O]ₓCH₂CH(OH)R², neben einem Rest R¹, welcher für lineare oder verzweigte, gesättigte oder ungesättigte, aliphatische oder aromatische Kohlenwasserstoffreste mit 2 bis 30 Kohlenstoffatomen, vorzugsweise mit 4 bis 22 Kohlenstoffatomen steht, weiterhin einen linearen oder verzweigten, gesättigten oder ungesättigten, aliphatischen oder aromatischen Kohlenwasserstoffrest R² mit 1 bis 30 Kohlenstoffatomen aufweisen, wobei x für Werte zwischen 1 und 90, vorzugsweise für Werte zwischen 30 und 80 und insbesondere für Werte zwischen 30 und 60 steht.

Besonders bevorzugt sind Tenside der Formel R¹O[CH₂CH(CH₃)O]ₓ[CH₂CH₂O]_{y}CH₂CH(OH)R², in der R¹ für einen linearen oder verzweigten aliphatischen Kohlenwasserstoffrest mit 4 bis 18 Kohlenstoffatomen oder Mischungen hieraus steht, R² einen linearen oder verzweigten Kohlenwasserstoffrest mit 2 bis 26 Kohlenstoffatomen oder Mischungen hieraus bezeichnet und x für Werte zwischen 0,5 und 1,5 sowie y für einen Wert von mindestens 15 steht.

Besonders bevorzugt werden weiterhin solche endgruppenverschlossene poly(oxyalkylierten) Niotenside der Formel R¹O[CH₂CH₂O]ₓ[CH₂CH(R³)O]_{y}CH₂CH(OH)R², in der R¹ und R² unabhängig voneinander für einen linearen oder verzweigten, gesättigten oder ein- bzw. mehrfach ungesättigten Kohlenwasserstoffrest mit 2 bis 26 Kohlenstoffatomen steht, R³ unabhängig voneinander ausgewählt ist aus -CH₃, -CH₂CH₃, -CH₂CH₂-CH₃, -CH(CH₃)₂, vorzugsweise jedoch für -CH₃ steht, und x und y unabhängig voneinander für Werte zwischen 1 und 32 stehen, wobei Niotenside mit R³ = -CH₃ und Werten für x von 15 bis 32 und y von 0,5 und 1,5 ganz besonders bevorzugt sind.

Durch den Einsatz der zuvor beschriebenen nichtionischen Tenside mit einer freien Hydroxylgruppe an einer der beiden endständigen Alkylreste kann im Vergleich zu herkömmlichen polyalkoxylierten Fettalkoholen ohne freie Hydroxylgruppe die Bildung von Belägen bei der maschinellen Geschirrreinigung deutlich verbessert werden.

Weitere bevorzugt einsetzbare Niotenside sind die endgruppenverschlossenen poly(oxyalkylierten) Niotenside der Formel R¹O[CH₂CH(R³)O]ₓ[CH₂]ₖCH(OH)[CH₂]ⱼOR², in der R¹ und R² für lineare oder verzweigte, gesättigte oder ungesättigte, aliphatische oder aromatische Kohlenwasserstoffreste mit 1 bis 30 Kohlenstoffatomen stehen, R³ für H oder einen Methyl-, Ethyl-, n-Propyl-, iso-Propyl, n-Butyl-, 2-Butyl- oder 2-Methyl-2-Butylrest steht, x für Werte zwischen 1 und 30, k und j für Werte zwischen 1 und 12, vorzugsweise zwischen 1 und 5 stehen. Wenn der Wert x ≥ 2 ist, kann jedes R³ in der oben stehenden Formel R¹O[CH₂CH(R³)O]ₓ[CH₂]ₖCH(OH)[CH₂]ⱼOR² unterschiedlich sein. R¹ und R² sind vorzugsweise lineare oder verzweigte, gesättigte oder ungesättigte, aliphatische oder aromatische Kohlenwasserstoffreste mit 6 bis 22 Kohlenstoffatomen, wobei Reste mit 8 bis 18 C-Atomen besonders bevorzugt sind. Für den Rest R³ sind H, -CH₃ oder -CH₂CH₃ besonders bevorzugt. Besonders bevorzugte Werte für x liegen im Bereich von 1 bis 20, insbesondere von 6 bis 15.

Wie vorstehend beschrieben, kann jedes R³ in der oben stehenden Formel unterschiedlich sein, falls x ≥ 2 ist. Hierdurch kann die Alkylenoxideinheit in der eckigen Klammer variiert werden. Steht x beispielsweise für 3, kann der Rest R³ ausgewählt werden, um Ethylenoxid- (R³ = H) oder Propylenoxid- (R³ = CH₃) Einheiten zu bilden, die in jedweder Reihenfolge aneinandergefügt sein können, beispielsweise (EO)(PO)(EO), (EO)(EO)(PO), (EO)(EO)(EO), (PO)(EO)(PO), (PO)(PO)(EO) und (PO)(PO)(PO). Der Wert 3 für x ist hierbei beispielhaft gewählt worden und kann durchaus größer sein, wobei die Variationsbreite mit steigenden x-Werten zunimmt und beispielsweise eine große Anzahl (EO)-Gruppen, kombiniert mit einer geringen Anzahl (PO)-Gruppen einschließt, oder umgekehrt.

Besonders bevorzugte endgruppenverschlossene poly(oxyalkylierte) Alkohole der obenstehenden Formel weisen Werte von k = 1 und j = 1 auf, so dass sich die vorstehende Formel zu R¹O[CH₂CH(R³)O]ₓCH₂CH(OH)CH₂OR² vereinfacht. In der letztgenannten Formel sind R¹, R² und R³ wie oben definiert und x steht für Zahlen von 1 bis 30, vorzugsweise von 1 bis 20 und insbesondere von 6 bis 18. Besonders bevorzugt sind Tenside, bei denen die Reste R¹ und R² 9 bis 14 C-Atome aufweisen, R³ für H steht und x Werte von 6 bis 15 annimmt.

Die angegebenen C-Kettenlängen sowie Ethoxylierungsgrade bzw. Alkoxylierungsgrade der vorgenannten Niotenside stellen statistische Mittelwerte dar, die für ein spezielles Produkt eine ganze oder eine gebrochene Zahl sein können. Aufgrund der Herstellverfahren bestehen Handelsprodukte der genannten Formeln zumeist nicht aus einem individuellen Vertreter, sondern aus Gemischen, wodurch sich sowohl für die C-Kettenlängen als auch für die Ethoxylierungsgrade bzw. Alkoxylierungsgrade Mittelwerte und daraus folgend gebrochene Zahlen ergeben können.

Eine weitere Gruppe bevorzugter nichtionischer Tenside sind Tenside der allgemeinen Formel R¹O(AlkO)ₓM(OAlk)_{y}OR², in der
- R¹ und R² unabhängig voneinander für einen verzweigten oder unverzweigten, gesättigten oder ungesättigten, gegebenenfalls hydroxylierten Alkylrest mit 4 bis 22 Kohlenstoffatomen;
- Alk für eine verzweigten oder unverzweigten Alkylrest mit 2 bis 4 Kohlenstoffatomen;
- x und y unabhängig voneinander für Werte zwischen 1 und 70; und
- M für einen Alkylrest aus der Gruppe CH₂, CHR³, CR³R⁴, CH₂CHR³ und CHR³CHR⁴, wobei R³ und R⁴ unabhängig voneinander für einen verzweigten oder unverzweigten, gesättigten oder ungesättigten Alkylrest mit 1 bis 18 Kohlenstoffatomen;

Der Gewichtsanteil dieses spezifischen nichtionischen Tensids am Gesamtgewicht des erfindungsgemäßen maschinellen Geschirrspülmittels beträgt in einer bevorzugten Ausführungsform zwischen 0,05 und 10 Gew.-%, vorzugsweise zwischen 0,1 und 8 Gew.-%, bevorzugt zwischen 0,5 und 5 Gew.-% und insbesondere zwischen 1 und 3 Gew.-%.

Die Gruppe der nichtionischen Tenside der allgemeinen Formel R¹O(AlkO)ₓM(OAlk)_{y}OR² umfasst eine Reihe besonders bevorzugter Verbindungen.

In einer ersten bevorzugten Ausführungsform enthalten erfindungsgemäße maschinelle Geschirrspülmittel als nichtionisches Tensid A ein Tensid der allgemeinen Formel R¹-CH(OH)CH₂-O(CH₂CH₂O)ₓCH₂CHR(OCH₂CH₂)_{y}O-CH₂CH(OH)-R² eingesetzt wird, in der
- R, R¹ und R² unabhängig voneinander für einen Alkylrest oder Alkenylrest mit 6 bis 22 Kohlenstoffatomen;
- x und y unabhängig voneinander für Werte zwischen 1 und 40 stehen

Bevorzugt werden insbesondere Verbindungen der allgemeinen Formel R¹-CH(OH)CH₂-O(CH₂CH₂O)ₓCH₂CHR(OCH₂CH₂)_{y}O-CH₂CH(OH)-R², in denen R für einen linearen, gesättigten Alkylrest mit 8 bis 16 Kohlenstoffatomen, vorzugsweise 10 bis 14 Kohlenstoffatomen steht und n und m unabhängig voneinander Werte von 20 bis 30 aufweisen. Entsprechende Verbindungen können beispielsweise durch Umsetzung von Alkyldiolen HO-CHR-CH₂-OH mit Ethylenoxid erhalten werden, wobei im Anschluss eine Umsetzung mit einem Alkylepoxid zum Verschluss der freien OH-Funktionen unter Ausbildung eines Dihydroxyethers erfolgt.

In einer weiteren bevorzugten Ausführungsform enthalten erfindungsgemäße maschinelle Geschirrspülmittel nichtionisches Tensid der allgemeinen Formel R¹-O(CH₂CH₂O)ₓCR³R⁴(OCH₂CH₂)_{y}O-, in der
- R¹ und R² unabhängig voneinander für einen Alkylrest oder Alkenylrest mit 4 bis 22 Kohlenstoffatomen;
- R³ und R4 unabhängig voneinander für H oder für einen Alkylrest oder Alkenylrest mit 1 bis 18 Kohlenstoffatomen und
- x und y unabhängig voneinander für Werte zwischen 1 und 40 stehen;

Bevorzugt werden insbesondere Verbindungen der allgemeinen Formel R¹-O(CH₂CH₂O)ₓCR³R⁴(OCH₂CH₂)_{y}O-R², in der R³ und R⁴ für H stehen und die Indices x und y unabhängig voneinander Werte von 1 bis 40, vorzugsweise von 1 bis 15 annehmen.

Besonders bevorzugt werden Verbindungen der allgemeinen Formel R¹-O(CH₂CH₂O)ₓCR³R⁴(OCH₂CH₂)_{y}O-R², in der die Reste R¹ und R² unabhängig voneinander gesättigte Alkylreste mit 4 bis 14 Kohlenstoffatome darstellen und die Indices x und y unabhängig voneinander Werte von 1 bis 15 und insbesondere von 1 bis 12 annehmen.

Weiterhin bevorzugt sind solcher Verbindungen der allgemeinen Formel R¹-O(CH₂CH₂O)ₓCR³R⁴(OCH₂CH₂)_{y}O-R², in der einer der Reste R¹ und R² verzweigt ist.

Ganz besonders bevorzugt werden Verbindungen der allgemeinen Formel R¹-O(CH₂CH₂O)ₓCR³R⁴(OCH₂CH₂)_{y}O-R², in der die Indices x und y unabhängig voneinander Werte von 8 bis 12 annehmen.

Selbstverständlich können die vorgenannten nichtionischen Tenside nicht nur als Einzelsubstanzen, sondern auch als Tensidgemische aus zwei, drei, vier oder mehr Tensiden eingesetzt werden. Als Tensidgemische werden dabei nicht Mischungen nichtionischer Tenside bezeichnet, die in ihrer Gesamtheit unter eine der oben genannten allgemeinen Formeln fallen, sondern vielmehr solche Mischungen, die zwei, drei, vier oder mehr nichtionische Tenside enthalten, die durch unterschiedliche der vorgenannten allgemeinen Formeln beschrieben werden können.

Der Gewichtsanteil der nichtionischen Tenside am Gesamtgewicht des erfindungsgemäßen maschinellen Geschirrspülmittels beträgt in einer bevorzugten Ausführungsform zwischen 0,1 und 15 Gew.-%, vorzugsweise zwischen 0,2 und 10 Gew.-%, bevorzugt zwischen 0,5 und 8 Gew.-% und insbesondere zwischen 1,0 und 6 Gew.-%.

Ein besonders bevorzugtes erfindungsgemäßes maschinelles Geschirrspülmittel umfasst
a) 5 bis 40 Gew.-% Citrat
b) 0,1 bis 8 Gew.-% Amylase- und/oder Protease Enzymzubereitung
c) 4,0 bis 30 Gew.-% Ethylendiamindibernsteinsäure
d) (Hydrogen)carbonat
e) 2,0 bis 20 Gew.-% anionischen Copolymers, umfassend
   i) ein oder mehrfach ungesättigte Monomere aus der Gruppe der Carbonsäuren
   ii) ein oder mehrfach ungesättigte Monomere aus der Gruppe der Sulfonsäuren
   iii) optional weitere ionische oder nichtionische Monomere
f) 0,2 bis 10 Gew.-% nichtionisches Tensid,
wobei das Gewichtsverhältnis der Komponenten b) und c) zwischen 1:1 und 6:1 beträgt.

Einige weitere beispielhafte Rezepturen für bevorzugte erfindungsgemäße maschinelle Geschirrspülmittel können den nachfolgenden Tabellen entnommen werden (Rezepturen 1 bis 4 nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 0 bis 8 | 0 bis 8 | 0 bis 8 | 0 bis 8 |
| Sulfocopolymer | 0 bis 20 | 0 bis 20 | 0 bis 20 | 0 bis 20 |
| Nichtionisches Tensid | 0,1 bis 15 | 0,1 bis 15 | 0,5 bis 8 | 0,5 bis 8 |
| Enzym-Zubereitung(en) | 0 bis 12 | 0 bis 12 | 0 bis 8 | 0 bis 8 |
| Phosphat | -- | -- | -- | -- |
| Bleichmittel | -- | -- | -- | -- |
| Misc | Add 100 | Add 100 | Add 100 | Add 100 |

| Inhaltsstoff | Rezeptur 5 [Gew.-%] | Rezeptur 6 [Gew.-%] | Rezeptur 7 [Gew.-%] | Rezeptur 8 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 2 bis 20 | 2,0 bis 20 | 2,0 bis 20 | 2,5 bis 15 |
| Nichtionisches Tensid | 0,1 bis 15 | 0,1 bis 15 | 0,5 bis 8 | 0,5 bis 8 |
| Enzym-Zubereitung(en) | 0,1 bis 12 | 0,2 bis 10 | 0,2 bis 10 | 0,5 bis 8 |
| Phosphat | -- | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

Es wurde festgestellt, dass sich die Reinigungsleistung erfindungsgemäßer maschineller Geschirrspülmittel durch den Zusatz organischer Lösungsmittel verbessern lässt.

Diese organischen Lösungsmittel stammen beispielsweise aus den Gruppen der Mono-Alkohole, Diole, Triole bzw. Polyole, der Ether, Ester und/oder Amide. Besonders bevorzugt sind dabei organische Lösungsmittel, die wasserlöslich sind, wobei "wasserlösliche" Lösungsmittel im Sinne der vorliegenden Anmeldung Lösungsmittel sind, die bei Raumtemperatur mit Wasser vollständig, d.h. ohne Mischungslücke, mischbar sind.

Organische Lösungsmittel, die in den erfindungsgemäßen Mitteln eingesetzt werden können, stammen vorzugsweise aus der Gruppe ein- oder mehrwertigen Alkohole, Alkanolamine oder Glykolether, sofern sie im angegebenen Konzentrationsbereich mit Wasser mischbar sind. Vorzugsweise werden die Lösungsmittel ausgewählt aus Ethanol, n- oder i-Propanol, Butanolen, Glykol, Propan- oder Butandiol, Glycerin, Diglykol, Propyl- oder Butyldiglykol, Hexylenglycol, Ethylenglykolmethylether, Ethylenglykolethylether, Ethylenglykolpropylether, Etheylenglykolmono-n-butylether, Diethylenglykolmethylether, Di-ethylenglykolethylether, Propylenglykolmethyl-, -ethyl- oder - propylether, Dipropylenglykolmethyl-, oder -ethylether, Methoxy-, Ethoxy- oder Butoxytriglykol, 1-Butoxyethoxy-2-propanol, 3-Methyl-3-methoxybutanol, Propylen-glykol-t-butylether sowie Mischungen dieser Lösungsmittel.

Als besonders wirkungsvoll im Hinblick auf die Reinigungsleistung und hier wiederum hinsichtlich der Reinigungsleistung an bleichbaren Anschmutzungen, insbesondere an Teeanschmutzungen haben sich die organischen Lösungsmittel aus der Gruppe der organischen Amine und/oder der Alkanolamine erwiesen.

Als organische Amine werden insbesondere die primären und die sekundären Alkylamine, die Alkylenamine sowie Mischungen dieser organischen Amine bevorzugt. Zur Gruppe der bevorzugten primären Alkylamine zählen Monomethylamin, Monoethylamin, Monopropylamin, Monobutylamin, Monopentylamin und Cyclohexylamin. Zur Gruppe der bevorzugten sekundären Alkylamine zählt insbesondere Dimethylamin.

Bevorzugte Alkanolamine sind insbesondere die primären, sekundären und tertiären Alkanolamine sowie deren Mischungen. Besonders bevorzugte primäre Alkanolamine sind Monoethanolamin (2-Aminoethanol, MEA), Monoisopropanolamin, Diethylethanolamin (2-(Diethylamino)-ethanol). Besonders bevorzugte sekundäre Alkanolamine sind Diethanolamin (2,2'-Iminodiethanol, DEA, Bis(2-hydroxyethyl)amin), N-Methyl-Diethanolamin, N-Ethyl-Diethanolamin. Diisopropanolamin und Morpholin. Besonders bevorzugte tertiäre Alkanolamine sind Triethanolamin und Triisopropanolamin.

Maschinelle Geschirrspülmittel, dadurch gekennzeichnet, dass sie, bezogen auf ihr Gesamtgewicht, organisches Amin und/oder Alkanolamin, vorzugsweise Ethanolamin, in Mengen von 0,1 bis 16 Gew.-%, vorzugsweise 0,2 bis 10 Gew.-%, besonders bevorzugt 0,5 bis 8 Gew.-% und insbesondere von 1,0 bis 6 Gew.-% enthalten, werden erfindungsgemäß besonders bevorzugt.

Einige weitere beispielhafte Rezepturen für bevorzugte erfindungsgemäße maschinelle Geschirrspülmittel können den nachfolgenden Tabellen entnommen werden (Rezepturen 1 bis 4 nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 0 bis 8 | 0 bis 8 | 0 bis 8 | 0 bis 8 |
| Sulfocopolymer | 0 bis 20 | 0 bis 20 | 0 bis 20 | 0 bis 20 |
| Nichtionisches Tensid | 0 bis 15 | 0 bis 15 | 0 bis 8 | 0 bis 8 |
| Enzym-Zubereitung(en) | 0 bis 12 | 0 bis 12 | 0 bis 8 | 0 bis 8 |
| Org. Lösungsmittel | 0,1 bis 15 | 0,2 bis 10 | 0,5 bis 8,0 | 1,0 bis 6,0 |
| Phosphat | -- | -- | -- | -- |
| Bleichmittel | -- | -- | -- | -- |
| Misc | Add 100 | Add 100 | Add 100 | Add 100 |

| Inhaltsstoff | Rezeptur 5 [Gew.-%] | Rezeptur 6 [Gew.-%] | Rezeptur 7 [Gew.-%] | Rezeptur 8 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 2 bis 20 | 2,0 bis 20 | 2,0 bis 20 | 2,5 bis 15 |
| Nichtionisches Tensid | 0,1 bis 15 | 0,1 bis 15 | 0,5 bis 8 | 0,5 bis 8 |
| Enzym-Zubereitung(en) | 0,1 bis 12 | 0,2 bis 10 | 0,2 bis 10 | 0,5 bis 8 |
| Org. Lösungsmittel | 0,1 bis 15 | 0,2 bis 10 | 0,5 bis 8,0 | 1,0 bis 6,0 |
| Phosphat | -- | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

Die erfindungsgemäßen maschinellen Geschirrspülmittel können in den dem Fachmann bekannten Konfektionsformen, also beispielsweise in fester oder flüssiger Form aber auch als Kombination fester und flüssiger Angebotsformen vorliegen.

Als feste Angebotsformen eignen sich insbesondere Pulver, Granulate, Extrudate oder Kompaktate, insbesondere Tabletten. Die flüssigen Angebotsformen auf Basis von Wasser und/oder organischen Lösungsmitteln können verdickt, in Form von Gelen vorliegen.

Erfindungsgemäße Mittel können als einphasige oder mehrphasige Produkte konfektioniert werden. Bevorzugt werden insbesondere maschinelle Geschirrspülmittel mit einer, zwei, drei oder vier Phasen. Maschinelle Geschirrspülmittel, dadurch gekennzeichnet, dass sie in Form einer vorgefertigten Dosiereinheit mit zwei oder mehr Phasen vorliegen, werden besonders bevorzugt.

Die einzelnen Phasen mehrphasiger Mittel können die gleichen oder unterschiedliche Aggregatzustände aufweisen. Bevorzugt werden insbesondere maschinelle Geschirrspülmittel, die mindestens zwei unterschiedliche feste Phasen und/oder mindestens zwei flüssige Phasen und/oder mindestens eine feste und mindestens eine flüssige Phase aufweisen. Besonders bevorzugt werden insbesondere zwei- oder mehrphasige Tabletten, beispielsweise Zweischichttabletten, insbesondere Zweischichttabletten mit Mulde und einem in der Mulde befindlichen Formkörper.

Erfindungsgemäße maschinelle Geschirrspülmittel werden vorzugsweise zu Dosiereinheiten vorkonfektioniert. Diese Dosiereinheiten umfassen vorzugsweise die für einen Reinigungsgang notwendige Menge an wasch- oder reinigungsaktiven Substanzen. Bevorzugte Dosiereinheiten weisen ein Gewicht zwischen 12 und 30 g, bevorzugt zwischen 14 und 26 g und insbesondere zwischen 15 und 22 g auf.

Das Volumen der vorgenannten Dosiereinheiten sowie deren Raumform sind mit besonderem Vorzug so gewählt, dass eine Dosierbarkeit der vorkonfektionierten Einheiten über die Dosierkammer einer Geschirrspülmaschine gewährleistet ist. Das Volumen der Dosiereinheit beträgt daher bevorzugt zwischen 10 und 35 ml, vorzugsweise zwischen 12 und 30 ml und insbesondere zwischen 15 und 25 ml.

Die erfindungsgemäßen maschinellen Geschirrspülmittel, insbesondere die vorgefertigten Dosiereinheiten weisen mit besonderem Vorzug eine wasserlösliche Umhüllung auf.

Um den Zerfall vorgefertigter Formkörper zu erleichtern, ist es möglich, Desintegrationshilfsmittel, sogenannte Tablettensprengmittel, in diese Mittel einzuarbeiten, um die Zerfallszeiten zu verkürzen.

Diese Stoffe, die auch aufgrund ihrer Wirkung als "Spreng"mittel bezeichnet werden, vergrößern bei Wasserzutritt ihr Volumen, wobei einerseits das Eigenvolumen vergrößert (Quellung), andererseits auch über die Freisetzung von Gasen ein Druck erzeugt werden kann, der die Tablette in kleinere Partikel zerfallen lässt. Altbekannte Desintegrationshilfsmittel sind beispielsweise Carbonat/Citronensäure-Systeme, wobei auch andere organische Säuren eingesetzt werden können. Quellende Desintegrationshilfsmittel sind beispielsweise synthetische Polymere wie Polyvinylpyrrolidon (PVP) oder natürliche Polymere bzw. modifizierte Naturstoffe wie Cellulose und Stärke und ihre Derivate, Alginate oder Casein-Derivate.

Bevorzugt werden Desintegrationshilfsmittel in Mengen von 0,5 bis 10 Gew.-%, vorzugsweise 3 bis 7 Gew.-% und insbesondere 4 bis 6 Gew.-%, jeweils bezogen auf das Gesamtgewicht des desintegrationshilfsmittelhaltigen Mittels, eingesetzt.

Als bevorzugte Desintegrationsmittel werden Desintegrationsmittel auf Cellulosebasis eingesetzt, so dass bevorzugte Wasch- oder Reinigungsmittel ein solches Desintegrationsmittel auf Cellulosebasis in Mengen von 0,5 bis 10 Gew.-%, vorzugsweise 3 bis 7 Gew.-% und insbesondere 4 bis 6 Gew.-% enthalten. Die als Desintegrationshilfsmittel eingesetzte Cellulose wird vorzugsweise nicht in feinteiliger Form eingesetzt, sondern vor dem Zumischen zu den zu verpressenden Vorgemischen in eine gröbere Form überführt, beispielsweise granuliert oder kompaktiert. Die Teilchengrößen solcher Monopentylamin und Cyclohexylamin. Zur Gruppe der bevorzugten sekundären Alkylamine zählt insbesondere Dimethylamin.

Bevorzugte Alkanolamine sind insbesondere die primären, sekundären und tertiären Alkanolamine sowie deren Mischungen. Besonders bevorzugte primäre Alkanolamine sind Monoethanolamin (2-Aminoethanol, MEA), Monoisopropanolamin, Diethylethanolamin (2-(Diethylamino)-ethanol). Besonders bevorzugte sekundäre Alkanolamine sind Diethanolamin (2,2'-Iminodiethanol, DEA, Bis(2-hydroxyethyl)amin), N-Methyl-Diethanolamin, N-Ethyl-Diethanolamin. Diisopropanolamin und Morpholin. Besonders bevorzugte tertiäre Alkanolamine sind Triethanolamin und Triisopropanolamin.

Maschinelle Geschirrspülmittel, dadurch gekennzeichnet, dass sie, bezogen auf ihr Gesamtgewicht, organisches Amin und/oder Alkanolamin, vorzugsweise Ethanolamin, in Mengen von 0,1 bis 15 Gew.-%, vorzugsweise 0,2 bis 10 Gew.-%, besonders bevorzugt 0,5 bis 8 Gew.-% und insbesondere von 1,0 bis 6 Gew.-% enthalten, werden erfindungsgemäß besonders bevorzugt

Einige weitere beispielhafte Rezepturen für bevorzugte erfindungsgemäße maschinelle Geschirrspülmittel können den nachfolgenden Tabellen entnommen werden (Rezepturen 1 bis 4 nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 0 bis 8 | 0 bis 8 | 0 bis 8 | 0 bis 8 |
| Sulfocopolymer | 0 bis 20 | 0 bis 20 | 0 bis 20 | 0 bis 20 |
| Nichtionisches Tensid | 0 bis 15 | 0 bis 15 | 0 bis 8 | 0 bis 8 |
| Enzym-Zubereitung(en) | 0 bis 12 | 0 bis 12 | 0 bis 8 | 0 bis 8 |
| Org. Lösungsmittel | 0,1 bis 15 | 0,2 bis 10 | 0,5 bis 8,0 | 1,0 bis 6,0 |
| Phosphat | -- | -- | -- | -- |
| Bleichmittel | -- | -- | -- | -- |
| Misc | Add 100 | Add 100 | Add 100 | Add 100 |

| Inhaltsstoff | Rezeptur 5 [Gew.-%] | Rezeptur 6 [Gew.-%] | Rezeptur 7 [Gew.-%] | Rezeptur 8 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 2 bis 20 | 2,0 bis 20 | 2,0 bis 20 | 2,5 bis 15 |
| Nichtionisches Tensid | 0,1 bis 15 | 0,1 bis 15 | 0,5 bis 8 | 0,5 bis 8 |
| Enzym-Zubereitung(en) | 0,1 bis 12 | 0,2 bis 10 | 0,2 bis 10 | 0,5 bis 8 |
| Phosphat | -- | -- | -- | -- |
| Bleichmittel | -- | -- | -- | -- |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

In einer alternativen Ausführungsform liegen die erfindungsgemäßen maschinellen Geschirrspülmittel in flüssiger Form vor. Bevorzugte flüssige Angebotsformen basieren auf einer wässrigen Matrix, die gegebenenfalls Anteile organischer Lösungsmittel aufweist.

Ein besonders bevorzugtes flüssiges erfindungsgemäßes maschinelles Geschirrspülmittel umfasst
a) 5 bis 40 Gew.-% Citrat
b) 0,1 bis 8 Gew.-% Amylase- und/oder Protease Enzymzubereitung
c) 4,0 bis 30 Gew.-% Ethylendiamindibernsteinsäure
d) (Hydrogen)carbonat
e) 2,0 bis 20 Gew.-% anionischen Copolymers, umfassend
   i) ein oder mehrfach ungesättigte Monomere aus der Gruppe der Carbonsäuren
   ii) ein oder mehrfach ungesättigte Monomere aus der Gruppe der Sulfonsäuren
   iii) optional weitere ionische oder nichtionische Monomere
f) 0,2 bis 10 Gew.-% nichtionisches Tensid
g) 20 bis 70 Gew.-% Wasser,
wobei das Gewichtsverhältnis der Komponenten b) und c) zwischen 1:1 und 6:1 beträgt.

Einige weitere beispielhafte Rezepturen für bevorzugte erfindungsgemäße flüssige maschinelle Geschirrspülmittel können den nachfolgenden Tabellen entnommen werden (Rezepturen 1 bis 4 nicht erfindungsgemäß):

| Inhaltsstoff | Rezeptur 1 [Gew.-%] | Rezeptur 2 [Gew.-%] | Rezeptur 3 [Gew.-%] | Rezeptur 4 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 0 bis 8 | 0 bis 8 | 0 bis 8 | 0 bis 8 |
| Sulfocopolymer | 0 bis 20 | 0 bis 20 | 0 bis 20 | 0 bis 20 |
| Nichtionisches Tensid | 0 bis 15 | 0 bis 15 | 0 bis 8 | 0 bis 8 |
| Enzym-Zubereitung(en) | 0 bis 12 | 0 bis 12 | 0 bis 8 | 0 bis 8 |
| Org. Lösungsmittel | 0 bis 15 | 0 bis 15 | 0 bis 15 | 0 bis 15 |
| Phosphat | -- | -- | -- | -- |
| Bleichmittel | -- | -- | -- | -- |
| Wasser | 20 bis 80 | 20 bis 80 | 30 bis 70 | 40 bis 60 |
| Misc | Add 100 | Add 100 | Add 100 | Add 100 |
| | | | | |

| Inhaltsstoff | Rezeptur 5 [Gew.-%] | Rezeptur 6 [Gew.-%] | Rezeptur 7 [Gew.-%] | Rezeptur 8 [Gew.-%] |
|---|---|---|---|---|
| Citrat | 5 bis 60 | 5 bis 50 | 5 bis 40 | 5 bis 30 |
| (Hydrogen)carbonat | ¹⁾ | ²⁾ | ²⁾ | ³⁾ |
| EDDS | 3,0 bis 35 | 3,0 bis 35 | 4,0 bis 30 | 8 bis 25 |
| Phosphonat | 1 bis 8 | 1 bis 8 | 1,2 bis 6 | 1,2 bis 6 |
| Sulfocopolymer | 2 bis 20 | 2,0 bis 20 | 2,0 bis 20 | 2,5 bis 15 |
| Nichtionisches Tensid | 0,1 bis 15 | 0,1 bis 15 | 0,5 bis 8 | 0,5 bis 8 |
| Enzym-Zubereitung(en) | 0,1 bis 12 | 0,1 bis 12 | 0,5 bis 8 | 0,5 bis 8 |
| Org. Lösungsmittel | 0 bis 15 | 0 bis 15 | 0 bis 15 | 0 bis 15 |
| Phosphat | -- | -- | -- | -- |
| Bleichmittel | -- | -- | -- | -- |
| Wasser | 20 bis 80 | 20 bis 80 | 30 bis 70 | 40 bis 60 |
| Misc | Add 100 | Add 100 | Add 100 | Add 100 |

| | | | | |
|---|---|---|---|---|
| ¹⁾ Gewichtsverhältnisse (Hydrogen)carbonat b) und EDDS c) zwischen 3:5 und 8:1 ²⁾ Gewichtsverhältnisse (Hydrogen)carbonat b) und EDDS c) zwischen 1:1 und 6:1 ³⁾ Gewichtsverhältnisse (Hydrogen)carbonat b) und EDDS c) zwischen 1:1 und 4:1 | | | | |

Liegen die erfindungsgemäßen Mittel in flüssiger Form vor, so enthalten diese Mittel vorzugsweise 20 bis 80 Gew.-%, bevorzugt 30 bis 70 Gew.-% und insbesondere 40 bis 60 Gew.-% Wasser. Die Dosiereinheiten dieser flüssigen Angebotsformen umfassen vorzugsweise die für einen Reinigungsgang notwendige Menge an wasch- oder reinigungsaktiven Substanzen. Bevorzugte flüssige Dosiereinheiten weisen ein Gewicht zwischen 25 und 60 g, bevorzugt zwischen 30 und 55 g und insbesondere zwischen 55 und 50 g auf.

Die zuvor beschriebenen Wirkstoffkombinationen eignen sich zur Reinigung von Geschirr in maschinellen Geschirrspülverfahren. Ein weiterer Gegenstand der vorliegenden Anmeldung ist ein Verfahren zur Reinigung von Geschirr in einer Geschirrspülmaschine, unter Einsatz eines erfindungsgemäßen maschinellen Geschirrspülmittels, wobei die maschinellen Geschirrspülmittel vorzugsweise während des Durchlaufens eines Geschirrspülprogramms, vor Beginn des Hauptspülgangs oder im Verlaufe des Hauptspülgangs in den Innenraum einer Geschirrspülmaschine eindosiert werden. Die Eindosierung bzw. der Eintrag des erfindungsgemäßen Mittels in den Innenraum der Geschirrspülmaschine kann manuell erfolgen, vorzugsweise wird das Mittel jedoch mittels der Dosierkammer der Geschirrspülmaschine in den Innenraum der Geschirrspülmaschine dosiert. Im Verlauf des Reinigungsverfahrens wird vorzugsweise kein zusätzlicher Wasserenthärter und kein zusätzlicher Klarspüler in den Innenraum der Geschirrspülmaschine dosiert. Ein Kit für eine Geschirrspülmaschine, umfassend
a) ein erfindungsgemäßes maschinelles Geschirrspülmittel;
b) eine Anleitung, die den Verbraucher darauf hinweist, das maschinelle Geschirrspülmittel ohne Zusatz eines Klarspülers und/oder eines Enthärtersalzes zu verwenden ist, ist ein weiterer Gegenstand dieser Anmeldung.

Die erfindungsgemäßen maschinellen Geschirrspülmittel zeigen ihre vorteilhaften Reinigungs- und Trocknungseigenschaften insbesondere auch in Niedrigtemperatur-Reinigungsverfahren. Bevorzugte Geschirrspülverfahren unter Einsatz erfindungsgemäßer Mittel sind daher dadurch gekennzeichnet, dass die Geschirrspülverfahren bei einer Flottentemperatur unterhalb 60°C, vorzugsweise unterhalb 50°C durchgeführt werden.

Wie eingangs beschrieben, zeichnen sich erfindungsgemäße Mittel gegenüber herkömmlichen maschinellen Geschirrspülmitteln durch eine verbesserte Teereinigung aus. Ein weiterer Gegenstand der vorliegenden Anmeldung ist daher die Verwendung eines erfindungsgemäßen maschinellen Geschirrspülmittels zur Verbesserung der Teereinigung beim maschinellen Geschirrspülen.

### Beispiele

In einem maschinellen Geschirrspülverfahren wurde angeschmutztes Geschirr in einer Geschirrspülmaschine (Miele G 698) bei einer Wasserhärte von 21°dH und einer Temperatur von 50°C mit 42,5 g ml der in der nachfolgenden Tabelle aufgeführten maschinellen Geschirrspülmittel gespült.

| Inhaltsstoff | V1 | V2 | E1 | E2 | E3 (nicht erfindungsgemäß) |
|---|---|---|---|---|---|
| | Angaben in Gew.-% | | | | |
| Kaliumtripolyphosphat | 28 | -- | -- | -- | -- |
| Natriumcitrat | -- | 9,0 | 9,0 | 9,0 | 9,0 |
| Kaliumhydroxid | 5,5 | 7,0 | 7,0 | 7,0 | 6,0 |
| Natriumcarbonat | 4,0 | 14 | 4,0 | 14 | 14 |
| Ethylendiamindibernsteinsäure | -- | -- | 10 | 10 | 10 |
| Sulfopolymer | 4,2 | 4,2 | 4,2 | 4,2 | -- |
| HEDP | 2,0 | 1,5 | 1,5 | 1,5 | 1,5 |
| Nichtionisches Tensid | 2,0 | 2,0 | 2,0 | 2,0 | 2,0 |
| Protease-Zubereitung | 2,0 | 2,0 | 2,0 | 2,0 | 2,0 |
| Amylase-Zubereitung | 0,8 | 0,8 | 0,8 | 0,8 | 0,8 |
| Alkanolamin | 1,5 | 1,5 | 1,5 | 1,5 | 1,5 |
| Verdicker | 2,0 | 2,0 | 2,0 | 2,0 | 2,0 |
| Wasser, Misc | Add 100 | Add 100 | Add 100 | Add 100 | Add 100 |

Die Reinigungsleistung der maschinellen Geschirrspülmittel wurde anhand der IKW Methode beurteilt. Die Ergebnisse sind in der nachstehenden Tabelle angegeben (Die angegebenen Werte ergeben sich als Mittelwerte aus 3 Versuchen)

| Reinigungsleistung | V1 | V2 | E1 | E2 | E3 |
|---|---|---|---|---|---|
| Tee | 4,0 | 1,0 | 2,0 | 3,0 | 1,5 |

(Bewertungsskala Reinigungsleistung: 10 = keine Verunreinigung bis 0 = starke Verunreinigung)

| Reinigungsleistung | V1 | V2 | E1 |
|---|---|---|---|
| Milch | 7 | 8 | 8 |
| Stärke | 9 | 9 | 10 |

(Bewertungsskala Reinigungsleistung: 10 = keine Verunreinigung bis 0 = starke Verunreinigung)

## Patentansprüche

1. Niederalkalisches Phosphat- und Bleichmittel-freies maschinelles Geschirrspülmittel, enthaltend:
a) 5 bis 60 Gew.-% Citrat, wobei "Citrat" die Citronensäure wie auch deren Salze bezeichnet
b) (Hydrogen)carbonat
c) 2 bis 40 Gew.-% Ethylendiamindibernsteinsäure
**dadurch gekennzeichnet, dass** das Gewichtsverhältnis der Komponenten b) und c) zwischen 1:5 und 10:1 beträgt, und dass das maschinelle Geschirrspülmittel, bezogen auf sein Gesamtgewicht, 2,0 bis 20 Gew.-% anionisches Copolymer, umfassend
i) ein oder mehrfach ungesättigte Monomere aus der Gruppe der Carbonsäuren
ii) ein oder mehrfach ungesättigte Monomere aus der Gruppe der Sulfonsäuren
iii) optional weitere ionische oder nichtionische Monomere
enthält.

2. Maschinelles Geschirrspülmittel nach Anspruch 1, **dadurch gekennzeichnet, dass** das maschinelle Geschirrspülmittel, bezogen auf sein Gesamtgewicht, 5 bis 50 Gew.-%, vorzugsweise 5 bis 40 Gew.-% und insbesondere 5 bis 30 Gew.-% Citrat enthält.

3. Maschinelles Geschirrspülmittel nach einem der vorherigen Ansprüche, **dadurch gekennzeichnet, dass** das maschinelle Geschirrspülmittel, bezogen auf sein Gesamtgewicht, 2,0 bis 50 Gew.-% (Hydrogen)carbonat, vorzugsweise 4,0 bis 45 Gew.-% (Hydrogen)carbonat und insbesondere 8,0 bis 40 Gew.-% (Hydrogen)carbonat enthält.

4. Maschinelles Geschirrspülmittel nach einem der vorherigen Ansprüche, **dadurch gekennzeichnet, dass** das maschinelle Geschirrspülmittel, bezogen auf sein Gesamtgewicht, 3,0 bis 35 Gew.-%, vorzugsweise 4,0 bis 30 Gew.-% und insbesondere 8,0 bis 25 Gew.-% Ethylendiamindibernsteinsäure enthält.

5. Maschinelles Geschirrspülmittel nach einem der vorherigen Ansprüche, **dadurch gekennzeichnet, dass** das Gewichtsverhältnis der Komponenten b) und c) zwischen 3:5 und 8:1, vorzugsweise zwischen 1:1 und 6:1 und insbesondere zwischen 1:1 und 4:1 beträgt.

6. Maschinelles Geschirrspülmittel nach einem der vorherigen Ansprüche, **dadurch gekennzeichnet, dass** das maschinelle Geschirrspülmittel, bezogen auf sein Gesamtgewicht, 2,5 bis 15 Gew.-%, insbesondere 2,5 bis 10 Gew.-% anionisches Copolymer, umfassend
i) ein oder mehrfach ungesättigte Monomere aus der Gruppe der Carbonsäuren
ii) ein oder mehrfach ungesättigte Monomere aus der Gruppe der Sulfonsäuren
iii) optional weitere ionische oder nichtionische Monomere
enthält.

7. Maschinelles Geschirrspülmittel nach einem der vorherigen Ansprüche, **dadurch gekennzeichnet, dass** das Geschirrspülmittel, bezogen auf sein Gesamtgewicht, Enzymzubereitung in Mengen von 0,1 bis 12 Gew.-%, vorzugsweise von 0,2 bis 10 Gew.-% und insbesondere von 0,5 bis 8 Gew.-% enthält.

8. Maschinelles Geschirrspülmittel nach einem der vorherigen Ansprüche, **dadurch gekennzeichnet, dass** das maschinelle Geschirrspülmittel, bezogen auf sein Gesamtgewicht, 1 bis 8 Gew.-%, vorzugsweise 1,2 bis 6 Gew.-% und insbesondere 1,5 bis 4 Gew.-% Phosphonat enthält.

9. Maschinelles Geschirrspülmittel nach einem der vorherigen Ansprüche, **dadurch gekennzeichnet, dass** das Geschirrspülmittel, bezogen auf sein Gesamtgewicht, nichtionisches Tensid in Mengen von 0,1 bis 15 Gew.-%, vorzugsweise 0,2 bis 10 Gew.-%, besonders bevorzugt 0,5 bis 8 Gew.-% und insbesondere von 1,0 bis 6 Gew.-% enthält.

10. Maschinelles Geschirrspülmittel nach einem der vorherigen Ansprüche, **dadurch gekennzeichnet, dass** das Geschirrspülmittel ein nichtionisches Tensid A der allgemeinen Formel R¹O(AlkO)ₓM(OAlk)_{y}OR² enthält, in der
- R¹ und R² unabhängig voneinander für einen verzweigten oder unverzweigten, gesättigten oder ungesättigten, gegebenenfalls hydroxylierten Alkylrest mit 4 bis 22 Kohlenstoffatomen;
- Alk für eine verzweigten oder unverzweigten Alkylrest mit 2 bis 4 Kohlenstoffatomen;
- x und y unabhängig voneinander für Werte zwischen 1 und 70; und
- M für einen Alkylrest aus der Gruppe CH₂, CHR³, CR³R⁴, CH₂CHR³ und CHR³CHR⁴, wobei R³ und R⁴ unabhängig voneinander für einen verzweigten oder unverzweigten, gesättigten oder ungesättigten Alkylrest mit 1 bis 18 Kohlenstoffatomen;

11. Maschinelles Geschirrspülmittel nach einem der vorherigen Ansprüche, **dadurch gekennzeichnet, dass** das maschinelle Geschirrspülmittel, bezogen auf sein Gesamtgewicht, organisches Amin und/oder ein Alkanolamine, vorzugsweise um Ethanolamin, in Mengen von 0,1 bis 15 Gew.-%, vorzugsweise 0,2 bis 10 Gew.-%, besonders bevorzugt 0,5 bis 8 Gew.-% und insbesondere von 1,0 bis 6 Gew.-% enthält.

12. Maschinelles Geschirrspülmittel nach einem der vorherigen Ansprüche, enthaltend
a) 5 bis 40 Gew.-% Citrat
b) 0,1 bis 8 Gew.-% Amylase- und/oder Protease Enzymzubereitung
c) 4,0 bis 30 Gew.-% Ethylendiamindibernsteinsäure
d) (Hydrogen)carbonat
e) 2,0 bis 20 Gew.-% anionischen Copolymers, umfassend
i) ein oder mehrfach ungesättigte Monomere aus der Gruppe der Carbonsäuren
ii) ein oder mehrfach ungesättigte Monomere aus der Gruppe der Sulfonsäuren
iii) optional weitere ionische oder nichtionische Monomere
f) 0,2 bis 10 Gew.-% nichtionisches Tensid,
**dadurch gekennzeichnet, dass** das Gewichtsverhältnis der Komponenten b) und c) zwischen 1:1 und 6:1 beträgt.

13. Flüssiges maschinelles Geschirrspülmittel nach einem der vorherigen Ansprüche, enthaltend
a) 5 bis 40 Gew.-% Citrat
b) 0,1 bis 8 Gew.-% Amylase- und/oder Protease Enzymzubereitung
c) 4,0 bis 30 Gew.-% Ethylendiamindibernsteinsäure
d) (Hydrogen)carbonat
e) 2,0 bis 20 Gew.-% anionischen Copolymers, umfassend
i) ein oder mehrfach ungesättigte Monomere aus der Gruppe der Carbonsäuren
ii) ein oder mehrfach ungesättigte Monomere aus der Gruppe der Sulfonsäuren
iii) optional weitere ionische oder nichtionische Monomere
f) 0,2 bis 10 Gew.-% nichtionisches Tensid
g) 20 bis 70 Gew.-% Wasser,
**dadurch gekennzeichnet, dass** das Gewichtsverhältnis der Komponenten b) und c) zwischen 1:1 und 6:1 beträgt.

14. Verfahren zur Reinigung von Geschirr in einer Geschirrspülmaschine, unter Einsatz eines maschinellen Geschirrspülmittels nach einem der vorherigen Ansprüche.

15. Verwendung eines maschinellen Geschirrspülmittels nach einem der vorherigen Ansprüche zur Verbesserung der Teereinigung beim maschinellen Geschirrspülen.

## Claims

1. Low-alkaline phosphate-free and bleach-free automatic dishwashing detergent, containing:
a) 5 to 60% by weight citrate, where "citrate" refers to the citric acid as well as salts thereof,
b) (bi)carbonate
c) 2 to 40% by weight ethylenediamine disuccinic acid,
**characterized in that** the weight ratio of components b) and c) is between 1:5 and 10:1, and the automatic dishwashing detergent based on its total weight contains 2.0 to 20% by weight anionic copolymer, comprising
i) mono- or polyunsaturated monomers from the group of carboxylic acids,
ii) mono- or polyunsaturated monomers from the group of sulfonic acids,
iii) optionally additional ionic or nonionic monomers.

2. Automatic dishwashing detergent according to claim 1, **characterized in that** the automatic dishwashing detergent contains, based on its total weight, 5 to 50% by weight, preferably 5 to 40% by weight and in particular 5 to 30% by weight citrate.

3. Automatic dishwashing detergent according to any one of the preceding claims, **characterized in that** the automatic dishwashing detergent contains, based on its total weight, 2.0 to 50% by weight (bi)carbonate, preferably 4.0 to 45% by weight (bi)carbonate and in particular 8.0 to 40% by weight (bi)carbonate.

4. Automatic dishwashing detergent according to any one of the preceding claims, **characterized in that** the automatic dishwashing detergent contains, based on its total weight, 3.0 to 35% by weight, preferably 4.0 to 30% by weight and in particular 8.0 to 25% by weight ethylenediamine disuccinic acid.

5. Automatic dishwashing detergent according to any one of the preceding claims, **characterized in that** the weight ratio of components b) and c) is between 3:5 and 8:1, preferably between 1:1 and 6:1 and in particular between 1:1 and 4:1.

6. Automatic dishwashing detergent according to any one of the preceding claims, **characterized in that** the automatic dishwashing detergent contains, based on its total weight, 2.5 to 15% by weight, in particular 2.5 to 10% by weight anionic copolymer comprising
i) mono- or polyunsaturated monomers from the group of carboxylic acids,
ii) mono- or polyunsaturated monomers from the group of sulfonic acids,
iii) optionally additional ionic or nonionic monomers.

7. Automatic dishwashing detergent according to any one of the preceding claims, **characterized in that** the automatic dishwashing detergent contains, based on its total weight, an enzyme preparation in amounts of 0.1 to 12% by weight, preferably 0.2 to 10% by weight and in particular 0.5 to 8% by weight.

8. Automatic dishwashing detergent according to any one of the preceding claims, **characterized in that** the automatic dishwashing detergent contains, based on its total weight, 1 to 8% by weight, preferably 1.2 to 6% by weight and in particular 1.5 to 4% by weight phosphonate.

9. Automatic dishwashing detergent according to any one of the preceding claims, **characterized in that** the automatic dishwashing detergent contains, based on its total weight, nonionic surfactant in amounts of 0.1 to 15% by weight, preferably 0.2 to 10% by weight, especially preferably 0.5 to 8% by weight and in particular 1.0 to 6% by weight.

10. Automatic dishwashing detergent according to any one of the preceding claims, **characterized in that** the automatic dishwashing detergent contains a nonionic surfactant A of the general formula R¹O(AlkO)ₓM(OAlk)_{y}OR², in which
- R¹ and R², independently of one another, stand for a branched or unbranched, saturated or unsaturated, optionally hydroxylated alkyl radical with 4 to 22 carbon atoms,
- Alk stands for a branched or unbranched alkyl radical with 2 to 4 carbon atoms,
- x and y, independently of one another, denote values between 1 and 70, and
- M stands for an alkyl radical from the group CH₂, CHR³, R³R⁴, CH₂CHR³ and CHR³CHR⁴,
where R³ and R⁴, independently of one another, stand for a branched or unbranched saturated or unsaturated alkyl radical with 1 to 18 carbon atoms.

11. Automatic dishwashing detergent according to any one of the preceding claims, **characterized in that** the automatic dishwashing detergent contains, based on its total weight, an organic amine and/or an alkanolamine, preferably ethanolamine, in amounts of 0.1 to 15% by weight, preferably 0.2 to 10% by weight, especially preferably 0.5 to 8% by weight and in particular 1.0 to 6% by weight.

12. Automatic dishwashing detergent according to any one of the preceding claims, containing
a) 5 to 40% by weight citrate
b) 0.1 to 8% by weight amylase and/or protease enzyme
c) 4.0 to 30% by weight ethylenediamine disuccinic acid
d) (bi)carbonate
e) 2.0 to 20% by weight anionic copolymer comprising
i) mono- or polyunsaturated monomers from the group of carboxylic acids
ii) mono- or polyunsaturated monomers from the group of sulfonic acids
iii) optionally additional ionic or nonionic monomers
f) 0.2 to 10% by weight nonionic surfactant,
**characterized in that** the weight ratio of components b) and c) is between 1:1 and 6:1.

13. Liquid automatic dishwashing detergent according to any one of the preceding claims containing
a) 5 to 40% by weight citrate
b) 0.1 to 8% by weight amylase and/or protease enzyme
c) 4.0 to 30% by weight ethylenediamine disuccinic acid
d) (bi)carbonate
e) 2.0 to 20% by weight anionic copolymer comprising
i) mono- or polyunsaturated monomers from the group of carboxylic acids
ii) mono- or polyunsaturated monomers from the group of sulfonic acids
iii) optionally additional ionic or nonionic monomers
f) 0.2 to 10% by weight nonionic surfactant,
g) 20 to 70% by weight water,
**characterized in that** the weight ratio of components b) and c) is between 1:1 and 6:1.

14. Method for cleaning dishes in a dishwashing machine using an automatic dishwashing detergent according to any one of the preceding claims.

15. Use of an automatic dishwashing detergent according to any one of the preceding claims to improve the removal of tea during dishwashing.

## Revendications

1. Agent de lavage pour lave-vaisselle faiblement alcalin sans phosphate ni agent de blanchiment, contenant :
a) 5 à 60% en poids de citrate, le terme « citrate » désignant l'acide citrique ainsi que leurs sels,
b) un (hydrogéno)carbonate,
c) 2 à 40% en poids acide d'éthylène-diamine-disuccinique,
**caractérisé en ce que** le rapport en poids des composants b) et c) est compris entre 1:5 et 10:1, et que l'agent de lavage pour lave-vaisselle contient, sur la base de son poids total, de 2,0 à 20% en poids d'un copolymère anionique, comprenant
i) un ou plusieurs monomères polyinsaturés choisis comportant les acides carboxyliques,
ii) un ou plusieurs monomères polyinsaturés choisis dans le groupe comportant les acides sulfoniques,
iii) éventuellement d'autres monomères ioniques ou non ioniques.

2. Agent de lavage pour lave-vaisselle selon la revendication 1, **caractérisé en ce que** l'agent de lavage pour lave-vaisselle contient, sur la base de son poids total, 5 à 50% en poids, de préférence 5 à 40% en poids et en particulier 5 à 30% en poids, de citrate.

3. Agent de lavage pour lave-vaisselle selon l'une quelconque des revendications précédentes, **caractérisé en ce que** l'agent de lavage pour lave-vaisselle contient, sur la base de son poids total, 2,0 à 50% en poids d'(hydrogéno)carbonate, de préférence 4,0 à 45% en poids d'(hydrogéno)carbonate, et en particulier 8,0 à 40% en poids de d'(hydrogéno)carbonate.

4. Agent de lavage pour lave-vaisselle selon l'une des revendications précédentes, **caractérisé en ce que** l'agent de lavage pour lave-vaisselle contient, sur la base de son poids total, 3,0 à 35% en poids, de préférence 4,0 à 30% en poids, plus préférablement 8,0 à 25% en poids, d'acide éthylène-diamine-disuccinique.

5. Agent de lavage pour lave-vaisselle selon l'une des revendications précédentes, **caractérisé en ce que** le rapport en poids des composants b) et c) est compris entre 3:5 et 8:1, de préférence entre 1:1 et 6:1 et en particulier entre 1:1 et 4:1.

6. Agent de lavage pour lave-vaisselle selon l'une des revendications précédentes, **caractérisé en ce que** l'agent de lavage pour lave-vaisselle contient, sur la base de son poids total, 2,5 à 15% en poids, en particulier 2,5% à 10% en poids, d'un copolymère anionique comprenant
i) un ou plusieurs monomères polyinsaturés choisis dans le groupe comportant les acides carboxyliques,
ii) un ou plusieurs monomères polyinsaturés choisis dans le groupe comportant les acides sulfoniques,
iii) éventuellement d'autres monomères ioniques ou non ioniques.

7. Agent de lavage pour lave-vaisselle selon l'une des revendications précédentes, **caractérisé en ce que** l'agent de lavage pour lave-vaisselle contient, sur la base de son poids total, une composition enzymatique dans des quantités de 0,1 à 12% en poids, de préférence de 0,2 à 10% en poids et en particulier de 0,5 à 8% en poids.

8. Agent de lavage pour lave-vaisselle selon l'une des revendications précédentes, **caractérisé en ce que** l'agent de lavage pour lave-vaisselle contient, sur la base de son poids total, 1 à 8% en poids, de préférence 1,2 à 6% en poids, plus préférablement 1,5 à 4% en poids, de phosphonate.

9. Agent de lavage pour Lave-vaisselle selon l'une des revendications précédentes, **caractérisé en ce que** l'agent de lavage pour lave-vaisselle contient, par rapport à son poids total, un tensioactif non ionique dans des quantités de 0,1 à 15% en poids, de préférence 0,2 à 10% en poids, de façon particulièrement préférée de 0,5 à 8% en poids, et en particulier de 1,0 à 6% en poids.

10. Agent de lavage pour lave-vaisselle selon l'une des revendications précédentes, **caractérisé en ce que** l'agent de lavage pour lave-vaisselle contient un tensioactif non ionique de la formule générale R¹O(AlkO)ₓM(OAlk)_{y}OR², dans laquelle
- R¹ et R² représentent indépendamment un radical alkyle ramifié ou non ramifié, saturé ou insaturé, éventuellement hydroxylé ayant 4 à 22 carbone ;
- Alk représente un radical alkyle ramifié ou non ramifié ayant 2 à 4 atomes de carbone ;
- x et y ont indépendamment des valeurs comprises entre 1 et 70 ; et
- M représente un radical alkyle choisi dans le groupe comportant CH₂, CHR³, CR³R⁴, CH₂CHR³, et CHR³CHR⁴, où R³ et R⁴ représente indépendamment un groupe alkyle ramifié ou non ramifié, saturé ou insaturé ayant 1 à 18 atomes de carbone.

11. Agent de lavage pour lave-vaisselle selon l'une des revendications précédentes, **caractérisé en ce que** l'agent de lavage pour lave-vaisselle contient, sur la base de son poids total, une amine organique et/ou une alcanolamine, de préférence une éthanolamine, dans des quantités de 0,1 à 15% en poids, de préférence de 0,2 à 10% en poids, de préférence de 0,5 à 8% en poids et en particulier de 1,0 à 6% en poids.

12. Agent de lavage pour lave-vaisselle selon l'une des revendications précédentes, contenant
a) 5% à 40% en poids de citrate,
b) 0,1% à 8% en poids de composition enzymatique amylase et/ou protéase,
c) 4,0 à 30% en poids d'acide éthylène-diamine-disuccinique,
d) un (hydrogéno)carbonate
e) 2,0 à 20% en poids de copolymère anionique, comprenant
i) un ou plusieurs monomères polyinsaturés choisis dans le groupe comportant les acides carboxyliques,
ii) un ou plusieurs monomères polyinsaturés choisis dans le groupe comportant les acides sulfoniques,
iii) éventuellement d'autres monomères ioniques ou non ioniques,
f) 0,2 à 10% en poids de tensioactif non ionique,
**caractérisé en ce que** le rapport en poids des composants b) et c) est compris entre 1:1: et 6:1.

13. Agent de lavage pour lave-vaisselle selon l'une des revendications précédentes, comprenant
a) 5 à 40% en poids de citrate,
b) 0,1 à 8% de composition enzymatique amylase et/ou protéase,
c) 4,0 à 30% en poids d'acide éthylène-diamine-disuccinique
d) un (hydrogéno)carbonate
e) 2,0 à 20% en poids de copolymère anionique comprenant
i) un ou plusieurs monomères polyinsaturés choisis dans le groupe comportant les acides carboxyliques,
ii) un ou plusieurs monomères polyinsaturés choisis dans le groupe comportant les acides sulfoniques,
iii) éventuellement d'autres monomères ioniques ou non ioniques,
f) 0,2 à 10% en poids d'un tensioactif non ionique,
g) 20 à 70% en poids d'eau,
**caractérisé en ce que** le rapport en poids des composants b) et c) est compris entre 1:1 et 6:1.

14. Procédé de nettoyage de la vaisselle dans un lave-vaisselle, à l'aide d'un agent de lavage pour lave-vaisselle selon l'une des revendications précédentes.

15. Utilisation d'un agent de lavage pour lave-vaisselle selon l'une des revendications précédentes pour améliorer le nettoyage du thé lors du lavage dans un lave-vaisselle.
